# EUROPÄISCHE PATENTSCHRIFT

(11) **EP 0 604 507 B1**
(45) Veröffentlichungstag und Bekanntmachung des Hinweises auf die Patenterteilung: **05.06.1996**
(21) Anmeldenummer: 92919580.8
(22) Anmeldetag: 17.09.1992
(51) Int. Cl.: B65D 5/62, B31B 7/00, B29C 51/16

(54) **BEHÄLTER FÜR DIE VERPACKUNG VON LEBENSMITTELN, VERFAHREN ZUR HERSTELLUNG EINES SOLCHEN BEHÄLTERS UND VORRICHTUNG ZUR DURCHFÜHRUNG DIESES VERFAHRENS**
PACKAGING CONTAINER FOR FOOD, A METHOD OF MANUFACTURING THE CONTAINER, AND A DEVICE FOR CARRYING OUT THE METHOD
RECIPIENT POUR L'EMBALLAGE DE PRODUITS ALIMENTAIRES, ET PROCEDE ET DISPOSITIF DE FABRICATION D'UN TEL RECIPIENT

(30) Priorität: 17.09.1991 DE 4130905; 10.06.1992 DE 4218998
(43) Veröffentlichungstag der Anmeldung: 06.07.1994
(73) Patentinhaber: DIETRICH, Sylvia, D-82223 Eichenau (DE)
(72) Erfinder: DIETRICH, Sylvia, D-82223 Eichenau (DE)
(74) Vertreter: KUHNEN, WACKER & PARTNER
(86) Internationale Anmeldenummer: EP9202148
(87) Internationale Veröffentlichungsnummer: WO9306016

(56) Entgegenhaltungen:
- EP-A- 0 052 021
- WO-A-79/00171
- US-A- 3 512 332
- US-A- 4 257 530

## Beschreibung

Die Erfindung betrifft einen Behälter für die Verpackung von Lebensmitteln, mit einer tiefgezogenen Schale aus Kunststoff und einer damit oberseitig über einen Flanschabschnitt umlaufend fest verbundenen, vorzugsweise verschweißten Abdeckung in Form einer Kunststoff-Verbundfolie, gemäß dem Oberbegriff des Patentanspruchs 1. Die Erfindung betrifft darüber hinaus ein Verfahren zur Herstellung eines Lebensmittelbehälters gemaß dem Oberbegriff des Patentanspruchs 19 sowie eine Vorrichtung zur Durchführung eines Verfahrens zur Herstellung eines Lebensmittelbehälters gemäß dem Oberbegriff des Patentanspruchs 27.

Verpackungsbehälter der eingangs beschriebenen Art werden insbesondere für Lebensmittel gebraucht und verwendet, die aufgrund ihrer leichten Verderblichkeit in besonderem Maße beim Transport und bei der Lagerung vor Einflüssen von Außen, wie z. B. vor übermäßigen Temperatur- oder Lichteinflüssen, geschützt werden müssen. Diese Behältnisse müssen deshalb nicht nur ausreichend formstabil und vorzugsweise stapelbar, sondern darüber hinaus so beschaffen sein, daß die im Behältnis aufgenommene Ware vorzugsweise hermetisch gegenüber der Umgebung, insbesondere gegenüber einer sauerstoffhaltigen Atmosphäre abgeschirmt wird. Dabei ist ein weiteres, wichtiges Kriterium bei diesen Behältnissen darin zu sehen, daß die Herstellung bzw. die Verarbeitung des Behälters ebenso wie die Befüllung einfach durchgeführt werden kann, wobei vorzugsweise eine raumsparende, linear angeordnete Fertigungsanlage anzustreben ist. Diese Fertigungsanlagen haben den Vorteil, daß sie modular aufgebaut werden können, so daß die einzelnen Arbeitsstationen je nach dem herzustellenden Behältnis individuell zusammengestellt und so wirtschaftlich eingesetzt werden können.

Ein herkömmlicher Behälter dieser Art besteht in der Regel aus zwei Teilen, nämlich einer tiefgezogenen Kunststoffschale mit oberseitigem Randflansch und einer damit verschweißten Abdeckung in Form einer Kunststoff-Verbundfolie. Diese Kunststoff-Verbundfolie besitzt regelmäßig eine Trägermaterialschicht aus beispielsweise axial gerecktem Polyamid oder Polyester, eine Kohlendioxid- bzw. Sauerstoff-Sperrschicht aus Ethylen-Vinyl-Alkohol (EVOH) und eine Siegelschicht zum Versiegeln der Abdeckung mit der übrigen Schale, wobei die Siegelschicht in der Regel aus einem Polyethylen-Kunststoffsystem besteht. Auch der Behälterboden, d.h. die tiefgezogene Kunststoffschale des Behälters wird bei höherwertigen Verpackungen aus einer Kunststoff-Verbundfolie hergestellt. Um Gewicht zu sparen, verwendet man formstabile Folien, beispielsweise auf Polystyrol-Basis mit einer Stärke im Bereich zwischen 700 und 1000 µm. Die Polystyrol-Basisschicht trägt in diesem Fall wiederum eine Sperrschicht aus einem Ethylen-Vinyl-Alkoholsystem und eine der Abdeckung zugewandte Polyethylen-Siegelschicht, die mit der Abdeckung thermoverschweißbar ist. Diese Folien eignen sich sowohl für die Negativ- als auch für die Positiv-Verformung mit und ohne mechanischer Vordehnung der Folie. Auf diese Weise lassen sich Behälterformen unterschiedlicher Gestaltung und Festigkeit mit verhältnismäßig einfach zu steuernden Maschinen herstellen, wobei auch das Umrüsten der Verpakkungsanlage beim Umstellen von einer Ware auf die andere verhältnismäßig schnell vonstatten gehen kann.

Bei Verwendung von Polyvinylchlorid (PVC) als mechanisch stabilisierende Lage der Verbund-Hartfolie gelingt es, die Wandstärke der Unterfolie ohne Festigkeitseinbußen zu reduzieren. Dennoch wird auch bei dieser Werkstoffauswahl pro Verpackung eine erhebliche Menge an Kunststoff benötigt, der aufgrund des Verbundaufbaus den Nachteil hat, daß er einem Recycling, d.h. einer Wiederverwertung nicht mehr zugeführt werden kann.

Man hat dieses Problem bereits frühzeitig erkannt und versucht, Lebensmittelverpackungen so aufzubauen, daß der Anteil an nicht mehr wiederverwendbarem Kunststoff verringert werden konnte. So ist beispielsweise aus dem DE-GM 73 30 156 ein Behälter aus einem Schichtstoff bekannt, der eine Pappkartonschicht und zumindest einseitig eine Polyester-Deckschicht aufweist. Das hauptsächliche Anwendungsgebiet dieses Schichtstoffs wird in der Verwendung zur Herstellung eines Behälters gesehen, der sich zum Kochen oder Wiedererhitzen von Nahrungsmitteln für Menschen eignet. Der Schichtstoff wird zu diesem Zweck geeignet zugeschnitten, dann durch Faltung und Eindrücken in eine Form in Schalenform gebracht, wobei die bei der Faltung in Übereinanderlage kommenden Oberflächenteile durch Heißversiegelung aneinander befestigt werden. Ein solcher Behälter läßt sich allerdings auch mit einer Kunststoff-Verbundfolie der vorstehend beschriebenen Art nicht hermetisch verschließen, wobei insbesondere in den Eckbereichen des Behälters eine zu große Sauerstoffdurchlässigkeit auftritt und aufgrund des fehlenden oberseitigen Randflansches eine Verbindung mit einer Abdeckfolie nicht möglich ist.

In der deutschen Patentschrift 1 036 153 wird eine Vorrichtung zum Herstellen von Flachpackungen beschrieben, die aus thermoplastisch beschichtetem Papier bestehen, das so zugeschnitten und gefaltet wird, daß auch seitliche, nach außen umgebogene obere Verpackungsränder entstehen, über die dann in einer Verschließstation eine Deckbahn aus Kunststoff umlaufend angeschweißt wird. Auch mit diesem bekannten Verfahren läßt sich kein Behälter herstellen, der den bei empfindlichen Waren geforderten Dichtigkeitskriterien gerecht wird Dabei ist zu berücksichtigen, daß bei besonders hochwertigen Verpackungen eine Evakuierung der Packung bzw. eine Rückbegasung der Packung mit einem Schutzgas, wie z. B. Kohlendioxid, gefordert ist. Kohlendioxid hat eine Flüchtigkeit, die etwa um den Faktor 4 höher ist als diejenige von Sauerstoff. Leicht verderbliche Waren lassen sich deshalb in einer Verpackung gemäß DE-PS 1 036 153 nicht aufbewahren. Im übrigen läßt sich das aus dieser Schrift bekannte Verfahren nicht mit Tiefziehanlagen herkömmlicher Bauert kombinieren, ohne hier durchgreifende Veränderungen der Anlage vorzunehmen.

In der Druckschrift US-PS 42 57 530 wird ein Behälter für Tiefkühlkost beschrieben, der von einer formstabilen Schale mit einer innenseitig ausgekleideten Folie und einer Deckelabschlußfolie gebildet ist. Die Schale wird hierbei aus einem vorgestanzten Zuschnitt hergestellt, die lediglich an den Falzlinien geknickt werden, um eine räumlich stabile Struktur zu erhalten. Die nachträglich in die Schale eingeformte Folie liegt nicht an der Schalenwand an, so daß sich ein Luftpolster ausbilden kann. Dadurch wird lediglich eine schüsselförmige Ausformung zur Abdichtung des Behälters gegen Durchsickern von Flüssigkeit hergestellt.

Man hat schließlich auch schon versucht, Behälter gemäß dem Oberbegriff des Patentanspruchs 1 so aufzubauen, daß die Schale sowohl ein Kartonteil als auch ein Kunststoffteil aus tiefgezogener Kunststoffolie aufwies. Beispiele für solche Behälter sind in der GB-PS 1 136 885, der GB-PS 1 043 215 und der DE-PS 2 034 154 beschrieben. Im Falle der GB-PS 1 043 215 wird ein aus einem Kartonzuschnitt gefalteter Behälter über einen umlaufenden, oberen abgewinkelten Flanschbereich mit einer eingezogenen Kunststofform verbunden. Da die Verbindung zwischen Kunststoffauskleidung und Kartonzuschnitt allerdings lediglich im Flanschbereich vorgesehen ist, ist die Kunststoffauskleidung auch in diesem Fall noch verhältnismäßig steif auszubilden, da der außenseitige Kartonzuschnitt nur eine Bewehrung bildet und daher nur bedingt zur Aussteifung der Behälterschale herangezogen werden kann. Schließlich benötigt dieses Verfahren eine erhebliche Menge an Karton. Eine Integration des Verfahrens in herkömmliche, marktübliche Verpakkungssysteme ist dabei ebenfalls nicht möglich.

Im Falle des Behälters gemäß GB-PS 1 136 885 wird ebenfalls ein gefalteter Kartonzuschnitt innenseitig mit einem Kunststoffsystem ausgekleidet, das dann auch den umlaufenden, abgewinkelten Flansch für die Anbringung einer Abdeckfolie ausbildet. Um die Kunststoffolie in die Negativfom mit eingelegtem Kartonzuschnitt durch Unterdruck einziehen zu können, ist der Kartonzuschnitt so gestaltet, daß er flächenmäßig kleiner ist als die Außenoberfläche der eingezogenen Kunststoffolie. Die versteifende Funktion des Kartonzuschnitts ist deshalb auch in diesem bekannten Fall verhältnismäßig eingeschränkt.

Eine vollkommene, versteifende Ummantelung eines wannenförmigen Kunststoffbehälters mit einem Verstärkungsmaterial-Zuschnitt aus Pappe ist in der DE-PS 2 034 154 beschrieben. Bei der Herstellung eines solchen Behälters ist allerdings ein verhältnismäßig komplex aufgebautes Werkzeug erforderlich. Zunächst wird der Pappezuschnitt in eine Negativform eingefaltet, die mit einem Oberstempel zusammenwirkt, mittels dem dann eine Folienbahn in die Form eingedrückt wird. Zum Einfalten des Pappezuschnitts kommt ein Saugstempel zur Anwendung, der den Pappezuschnitt bei einer Relativbewegung zwischen Saugstempel und Negativform festhält. Um die Kunststoffolie mit der Innenoberfläche des Pappezuschnitts fest verbinden zu können, wird nach dem Einformen der Kunststoffolie mittels des Oberstempels in den Raum zwischen Oberstempel und eingeformter Kunststoffolie ein Druckmittel eingespeist, das dann die Endformung des Behälters und die feste Haftung der Folie an dem gefalteten Zuschnitt bewirkt. Dieses Herstellungsverfahren läßt sich schwerlich ohne größere Umbaumaßnahmen mit auf dem Markt befindlichen Verpakkungsmaschinen gemäß dem Oberbegriff des Anspruchs 27 durchführen.

Der Erfindung liegt deshalb die Aufgabe zugrunde, einen Behälter für die Verpackung von Lebensmitteln gemäß den Oberbegriff des Anspruchs 1 zu schaffen, der sich dadurch auszeichnet, daß die zur Herstellung des Behälters erforderliche Menge an nicht wiederverwertbarem bzw. nicht recycelbarem Kunststoff erheblich verringert ist, wobei gleichzeitig allerdings nach wie vor höchste Dichtigkeitswerte sichergestellt werden. Der Aufbau des Behälters soll darüber hinaus so sein, daß er mit herkömmlichen, vorzugsweise linear aufgebauten Verpakkungsmaschinen gemäß dem Oberbegriff des Anspruchs 27 mit möglichst geringem Umbau-Aufwand hergestellt werden kann, ohne die Leistungsfähigkeit dieser Verpackungsmaschinen zu beeinträchtigen. Eine weitere Aufgabe der Erfindung besteht darin, ein möglichst einfaches Verfahren zur Herstellung eines solchen Behälters zu schaffen, das sich in den Verfahrensablauf bei marktüblichen Verpackungsmaschinen nahtlos einfügt. Schließlich besteht ein weiteres Ziel der Erfindung darin, eine Vorrichtung zur Durchführung dieses Verfahrens zu schaffen, mit dem die Behälter mit geringstmöglichem vorrichtungstechnischen Aufwand qualitativ hochwertig hergestellt werden können.

Die vorstehend angesprochenen Ziele der Erfindung werden bezüglich der Schaffung des Behälters mit den Merkmalen des Anspruchs 1, bezüglich des Verfahrens durch die Verfahrensschritte des Anspruchs 19 und bezüglich der Vorrichtung zur Durchführung des Verfahrens mit den Merkmalen des Anspruchs 27 gelöst.

Erfindunggemäß erhält die im Verhältnis zu Hartfolien eine wesentlich geringere Flächensteifigkeit aufweisende Weichfolien-Verbund seine die Behälterstruktur stabilisierende Form durch einen aufgerichteten Kartonzuschnitt, der in die in Schalenform gebrachte, sehr dünnwandige Verbundfolie so eingesetzt wird, daß er den Weichfolien-Verbund flächig aussteift. Weil der Kartonzuschnitt beidseitig mit einer Kunststoffbeschichtung versehen ist, ergibt sich der Vorteil, daß die flächige Verbindung zwischen dem aussteifenden Kartonzuschnitt und der in Behälterform gebrachten Weich-Verbundfolie in kürzester Zeit, beispielsweise durch einen punktuellen oder flächenerfassenden Thermoschweißvorgang hergestellt werden kann. Bei Verwendung einer Cellulose- oder Holzschliffschale ergibt sich eine innige Verbindung zwischen dem Schaleneinsatz und der tiefgezogenen Folie dadurch, daß die unter Wärmeeinwirkung fließende Folien- bzw. Siegelschicht in die fasrige Oberfläche des Cellulose- oder Holzschliffproduktes eindringen kann, wobei allerdings eine gute Peelbarkeit gegeben ist, so daß eine gesonderte Entsorgung von Träger und Siegelschicht möglich ist. Gleichzeitig stellt die beidseitige Beschichtung des Kartonzuschnitts aber auch sicher, daß mit hoher Taktfrequenz aus beispielsweise streifenförmigen aber auch anderen Zuschnitten - auch mit durchgehendem Zuschnittboden - schachtelartige, räumlich stabile Kartoneinsätze hergestellt werden können, indem die sich überlappenden Falzabschnitte thermoverschweißt werden. Die Verarbeitung des beidseitig beschichteten Kartons zu räumlich stabilen Behältereinsätzen mit räumlich stabiler Struktur und umlaufendem Wandkragen kann mit so hoher Taktzahl erfolgen, daß die Herstellung der Kartonzuschnitte parallel mit der Verarbeitung der Weich-Verbundfolie im kontinuierlichen Abzug von einer Vorratsrolle durchgeführt wird. Entsprechendes gilt bei der Verwendung von Cellulose- oder Holzschliffschalen, die in der Verpackungsanlage entweder in vorgeformtem Zustand zwischengestapelt und vereinzelt oder aber in einer separaten Arbeitsstation urgeformt werden. Da erfindungsgemäß vorzugsweise der bereits gefaltete, d.h. der aufgerichtete und damit räumlich formstabile Kartonzuschnitt in die ausgeformte Mulde des Weichfolien-Verbundes eingesetzt wird, ergeben sich bei der lagemäßigen Ausrichtung zwischen Kartonzuschnitt und Weichfolien-Verbund keine Probleme. Der eine räumlich stabile Struktur aufweisende, gefaltete und zumindest punktuell thermoverschweißte Kartonzuschnitt kann ebenso wie ein Schaleneinsatz mit einer verhältnismäßig robusten Greifereinrichtung gehandhabt und dementsprechend exakt über den in die Verbund-Weichfolie eingeformten Vertiefungen positioniert werden. Das Risiko, den sehr dünnwandigen Weichfolien-Verbund beim Einsetzen des Kartonzuschnitts zu verletzen, wird vermindert, und zwar insbesondere dann, wenn die Kantenbereiche des Schaleneinsatzes oder des aufgerichteten Kartonzuschnitts eine Fasenfläche aufweisen, die im stumpfen Winkel zu den benachbarten Wandflächen steht. Durch die erfindungsgemäßen Maßnahmen ist es möglich, mit einem Weichfolien-Verbundsystem zu arbeiten, das lediglich eine Dicke im Bereich zwischen 150 und 200 µm hat. Auf diese Weise gelingt es, diejenige Kunststoffmenge der Verpackung, die einer Wiederaufbereitung nicht mehr zugeführt werden kann, im Vergleich zu herkömmlichen Behältern auf etwa 20 % zu verringern. Wenn beispielsweise bei einer herkömmlichen Polystyrol-Hartfolie mit einer Dicke von 750 µm und einer Folienbreite von 425 mm pro 1000 m Folie 333 kg nicht mehr wiederaufbereitbarer Kunststoff anfiel, wird dieser Kunststoffanteil durch die erfindungsgemäßen Maßnahmen auf etwa 70 kg reduziert. Die Kunststoffbeschichtung des Kartonzuschnitts kann äußerst dünnwandig, beispielsweise mit einer Stärke von etwa 12 µm ausgeführt werden, so daß dieser Verpakkungs-Kunststoffabfall nicht ins Gewicht fällt. Bei der Verwendung einer Cellulose- oder Holzschliffschale entfällt dieser zusätzliche Kunststoffanteil vollkommen.

Der erfindungsgemäße Aufbau des Behälters ist unabhängig von der Dichtigkeit des eingesetzten Schaleneinsatzes bzw. Kartonzuschnitts mit umlaufender Kragenwand, insbesondere im Bereich der Eckkanten nach außen hin vollkommen dicht. Der erfindungsgemäße Behälter eignet sich deshalb auch für Verpackungsverfahren, bei denen der Innenraum der Verpackung evakuiert und/oder ggf. nach dem Befüllen mit einem stabilisierenden Medium rückbegast wird. Es entsteht auf diese Weise eine qualitativ äußerst hochwertige Verpackung, bei der allerdings lediglich nur noch ein Bruchteil an nicht recycelbarem Kunststoff anfällt. Durch geeignete Additive zur Cellulose- oder Holzschliffmasse, die dann zu den Schaleneinsätzen verpreßt wird, kann den lebensmitteltechnischen Anforderungen, insbesondere der Feuchtigkeitsresistenz gezielt Rechnung getragen werden.

Dabei kommt der erfindungsgemäße Aufbau des Behälters der Anwendung eines sehr wirtschaftlichen Herstellungsverfahrens zugute. Wenn - gemäß einer Weiterbildung der Erfindung - der in die ausgeformte Mulde der Verbundfolie eingesetzte Kartonzuschnitt aus einem streifenförmigen Material gewonnen wird, ergibt sich bei der Herstellung des räumlich bereits stabilen Kartonzuschnitt-Einsatzes bodenseitig regelmäßig eine Öffnung, die in vorteilhafter Weise dazu genutzt werden kann, den vorgeformten Weichfolien-Verbund während des Einsetzens des Kartonzuschnitts von oben durch eine Lauftströmung zu stabilisieren. Die Positionierungsgenauigkeit des Kartonzuschnitts in der vorzugsweise tiefgezogenen Verbundfolie kann auf diese Weise zusätzlich verbessert werden und die Beschädigungsgefahr für die sehr dünnwandige Verbundfolie wird spürbar herabgesetzt.

Der erfindungsgemäße Aufbau des Behälters ermöglicht ein Herstellungsverfahren, das sich nahtlos und ohne Einbußen in der Leistungsfähigkeit in den Verfahrensablauf marktüblicher Verpackungsmaschinen, wie sie eingangs beschrieben worden sind, eingliedern läßt. Der lineare Aufbau derartiger Verpackungsanlagen kann erfindungsgemäß beibehalten werden. Es ist lediglich erforderlich, dem Arbeitsschritt des Befüllens des Behälters mit der zu verpackenden Ware einen Schritt voranzustellen, bei dem der die Verbund-Weichfolie aussteifende Kartonzuschnitt in die vorgeformte, vorzugsweise tiefgezogene Form eingesetzt wird. Die erfindungsgemäße Vorrichtung zur Durchführung des Herstellungsverfahrens für die umweltfreundlichere Lebensmittelverpackung kann durch einfaches Umrüsten von bereits auf dem Markt befindlichen Verpackungsanlagen gewonnen werden. Die Durchsatzleistung der Verpackungsanlage muß dabei nicht vermindert werden. Es ist lediglich eine zusätzliche Einrichtung vorzusehen, mit der entweder bereits fertiggestellt angelieferte Schaleneinsätze oder Kartons oder parallel durch kontinuierliche Verarbeitung von beispielsweise in Streifen geschnittenen oder anderweitig vorgestanzten Kartonzuschnitten gewonnene, räumlich stabile, d.h. aufgerichtete und durch Thermoschweißung stabilisierte Kartonzuschnitte in die tiefgezogene Verbundfolie eingesetzt werden. Die übrigen Bestandteile der herkömmlichen Verpackungsanlage können unverändert beibehalten werden.

Der erfindungsgemäße Aufbau des Behälters eröffnet die Möglichkeit, die zur Ausbildung des Behälters erforderliche Kartonnagemenge auf ein Minimum zu reduzieren, was z.B. durch die Gewinnung des aufgerichteten Kartoneinsatzes aus einem streifenförmigen Zuschnitt sichergestellt ist. Um allerdings für die Verpackung von feuchteren bzw. stärker fetthaltigen Substraten bzw. Lebensmitteln einen zusätzlichen Schutz vor Kontamination bereitzustellen, ist es von Vorteil, wenn der aus einem beidseitig beschichteten Karton bestehende Kartoneinsatz bzw. der Schaleneinsatz einen durchgehenden Boden hat, von dem die kragenartig nach oben vorstehenden, umlaufenden Seitenwände abgewinkelt sind. In diesem Fall besteht keine Gefahr mehr, daß eine unbeschichtete Schnittkante des Kartons in direkten Kontakt mit dem zu verpackenden Lebensmittel gelangt. Durch diese Maßnahme wird ferner wirksam verhindert, daß das äußere Erscheinungsbild der Verpackung im Bereich der Karton-Schnittkante beispielsweise durch feuchtigkeitsbedingte Aufquellung leidet. Das Gewicht der Verpackung muß durch diese Maßnahme nicht angehoben werden. Denn der Karton kann bedingt durch die stabilere, über den Boden des Zuschnitts flächig gestützte Struktur mit geringerer Stärke ausgeführt werden.

Vorzugsweise wird die umlaufende Wandung des Schaleneinsatzes bzw. des aufgerichteten Kartonzuschnitts so gestaltet, daß sich der Behälter nach oben leicht konisch öffnet. Diese Maßnahme erleichtert zum einen den Formgebungsprozeß der Schale und sie sie bringt den zusätzlichen Vorteil mit sich, daß die äußere Verbundfolie beim Eisetzen des Kartonzuschnitts und beim späteren Versiegeln möglichst geringen mechanischen Beanspruchungen unterworfen wird.

Vorteilhafte Weiterbildungen der Erfindung sind Gegenstand der Unteransprüche. In den Ansprüchen 2 bis 18 sind vorteilhafte Ausgestaltungen der Behälters an sich umrissen, die Ansprüche 20 bis 26 bilden das erfindungsgemäße Herstellungsverfahren weiter und in den Ansprüchen 28 bis 42 werden vorteilhafte Weiterbildungen der Vorrichtung zur Durchführung des Verfahrens unter Schutz gestellt.

Eine qualitativ äußerst hochwertige Verpackung ergibt sich mit der Weiterbildung gemäß Anspruch 4. Derartige Weichfolien-Verbundsysteme sind auf dem Markt mit Qualitäten erhältlich, die dem betreffenden Anwendungsgebiet optimal angepaßt sind. Bereits mit Dicken von etwa 150 µm sind diese Weichfolien-Verbundsysteme sicher, d.h. beschädigungsarm verarbeitbar, selbst wenn tiefere Behälter ausgeformt werden müssen.

Die Außenschicht des Weichfolien-Verbundsystems wird vorzugsweise von einem Polyamid-Kunststoff, einem vorbehandelten, beispielsweise koronabehandelten Polyethylen-Kunststoff mit hohem Schmelzpunkt, einem Polyester-Kunststoff oder einem Polypropylen-System gebildet. Die Verwendung von Polyethylen für die Außenschicht bringt zusätzliche preisliche Vorteile. Wenn ein Polypropylen-System verwendet wird, ergibt sich ein Verbund, der vollständig und ohne vorherige Separation recycelbar ist.

Wenn die Siegelschicht des Behälters gemäß Anspruch 7 ausgebildet wird, läßt sich der nicht ohne weiteres recycelbare Weichfolien-Verbund sehr einfach vom übrigen Teil des Behälters trennen. Gleichwohl läßt sich über die Siegelschicht und die Kunststoffbeschichtung des Kartonzuschnitts eine sehr stabile Verbindung, beispielsweise durch Anwendung eines Thermoschweißverfahrens herstellen, so daß die mechanische Aussteifung des flexiblen Weichfolien-Verbundes durch den Karton langlebig aufrechterhalten wird.

Die Sperrschicht wird erfindungsgemäß nach wie vor von einem Ethylen-Vinyl-Alkohol (EVOH bzw. EVAL) gebildet. Da erfindungsgemäß jedoch die Dicke der Kunststoffummantelung des Behälters stark verringert ist, eröffnet der erfindungsgemäße Aufbau des Behälters die Möglichkeit, die Dicke dieser Ethylen-Vinyl-Alkoholschicht im Verhältnis zur Gesamtstärke anzuheben. Dadurch kann die Schutzwirkung für das Lebensmittel verbessert werden, ohne dadurch die Menge an nicht recycelbarem Kunststoff spürbar anheben zu müssen.

Wenn der Schaleneinsatz bzw. Kartonzuschnitt die Schalenwand vollständig auskleidet und einen nach innen abgeknickten Bodenflansch hat, ergibt sich eine sehr gute, aussteifende Wirkung des Kartonzuschnitt-Einsatzes für die tiefgezogene Weichfolie. Gleichwohl läßt sich der Einsatz sogar aus sehr einfach gestalteten, streifenartigen Kartonzuschnitten, die mit individuell gewählten Falzen bzw. Faltlinien ausgebildet werden, herstellen. Der nach innen abgeknickte Bodenflansch gibt dem Kartoneinsatz selbst dann, wenn die überlappten Falzabschnitte lediglich punktverschweißt sind, eine sehr hohe Verwindungssteifigkeit. Durch die flächige Verbindung des Kartoneinsatzes mit der außenliegenden Umhüllung aus dem Weichfolien-Verbund überträgt diese Verwindungssteifigkeit unmittelbar auf den tiefgezogenen Weichfolien-Verbund, der damit selbst bei schweren Verpackungen zuverlässig vor Überbeanspruchungen bzw. Überdehnungen geschützt wird. Durch die Wahl des Zuschnitts des Kartons kann gezielt Einfluß auf Lage und Größe der bodenseitigen Öffnung genommen werden, was vorteilhafterweise auch im Hinblick auf die zu verpackende Ware geschieht. Für spezielle Substrate wird vorzugsweise ein Kartonzuschnitt mit durchgehendem Boden gewählt, der dann eine noch höhere Tragfähigkeit hat. Der Aufbau des Kartonzuschnitts gemäß Anspruch 8 hat deshalb den besonderen Vorteil, dem Behältnis mit einem Minimum an Kartonverbrauch eine ausreichende Stabilität zu verleihen.

Vorzugsweise wird bei Verwendung eines streifenförmigen Kartonzuschnitts die Breite des Bodenflansches so gewählt, daß sie im Bereich zwischen 10 und 40 % der Behälterweite liegt.

Für besonders schwere Verpackungen ist es von Vorteil, den Schaleneinsatz bzw. den Kartonzuschnitt gemäß Anspruch 10 weiterzubilden und auch oberseitig mit einem umlaufenden, nach außen abgewinkelten Randflansch auszustatten. Aufgrund der beidseitigen Beschichtung des Kartons läßt sich auch dieser Randflansch durch Thermoverschweißung von umgefalzten, und in der gefalteten Form überlappenden Falzabschnitten aus einem streifenförmigen Zuschnitt herstellen. Die Widerstandsfähigkeit des Behälters gegen Verwindungen wird auf diese Weise zusätzlich verbessert. Darüber hinaus bietet der obere, umlaufende Randflansch einen Schutz für die Kante der tiefgezogenen Weichfolie beim Einsetzen des Kartonzuschnitts. Schließlich ist durch diese Maßmahme sichergestellt, daß auch im Bereich des oberen Behälterrandes keine unbeschichtete Karton-Schnittkante in unmittelbare Berührung mit dem zu verpackenden Substrat gelangt. Es hat sich gezeigt, daß bereits Breiten von einigen mm diesen Effekt zuverlässig unterstützen.

Mit einer Kunststoffbeschichtung des Kartonzuschnitts nach Anspruch 12 läßt sich der Kartoneinsatz zum einen sehr leicht aufrichten und zum anderen in der aufgerichteten Form wirtschaftlich zu einer verwindungssteifen Struktur herstellen, vorzugsweise thermoverschweißen. Die Kunststoffbeschichtung nach Anspruch 12 geht mit der Siegelschicht des Weichfolien-Verbundsystems eine ebenso sichere wie schnell herstellbare Verbindung ein, die auch bei tiefen Temperaturen langzeitstabil ist. Der erfindungsgemäße Behälter eignet sich deshalb auch in besonderem Maße für die Tiefkühlverpackungen. Gleichwohl läßt sich der Kartonzuschnitt nach dem Öffnen des Behälters und nach dem Verbrauch der verpackten Ware sehr leicht vom Weichfolien-Verbundsystem trennen, was die Umweltverträglichkeit des erfindungsgemäßen Behälters zusätzlich verbessert.

Bereits mit Flächengewichten von etwa 200 bis 300 g/m2 läßt sich ein sehr verwindungssteifer Behältereinsatz herstellen, der im Verbund mit der diesen Einsatz umgebenden Verbundfolie einen Behälter schafft, der festigkeitsmäßig dem herkömmlichen Behälter aus tiefgezogener Verbund-Hartfolie in nichts nachsteht.

Aufgrund der doppelseitigen Beschichtung des Kartonzuschnitts ist sichergestellt, daß das Lebensmittel mit dem Kartonmaterial selbst nicht in Berührung kommt. Für diesen Bereich kann deshalb ein Recycling-Karton, d.h. ein minderwertiger Karton verwendet werden.

Auch die Kartonbeschichtung wird vorzugsweise von einem peelbaren Kunststoff gebildet, so daß der Verbraucher mit wenigen Handgriffen in der Lage ist, die wiederverwertbaren Bestandteile der Verpackung von den nicht recycelbaren Bestandteilen zu trennen.

Eine besonders vorteilhafte Weiterbildung des erfindungsgemäßen Verfahrens zur Herstellung des Lebensmittelbehälters ist Gegenstand des Anspruchs 19. Mit dieser Weiterbildung gelingt es, die Verpackungsanlage sehr kompakt auszubilden. Ein weiterer Vorteil dieser Ausgestaltung besteht darin, daß die Negativform für die Herstellung der Einformungen im Weichfolien-Verbund gleichzeitig zur Positionierung des Weichfolien-Verbundes bezüglich der einzusetzenden Schaleneinsätze bzw. Kartonzuschnitte genutzt werden kann. Dadurch kann die Arbeitsgenauigkeit des Herstellungsverfahrens angehoben werden, wobei die Gefahr, das Weichfolien-Verbundsystem zu beschädigen, ohnehin dadurch schon sehr klein ist, daß der Schaleneinsatz relativ glatt bwz. der Kartoneinsatz beidseitig kunststoffbeschichtet ist.

Das erfindungsgemäße Verfahren der flächigen Aussteifung eines Weichfolien-Verbundes mit einem räumlich stabilen, d.h. verwendungssteifen Kartonzuschnitt läßt sich auf verschiedene Art und Weise durchführen. Es ist beispielsweise möglich, den Kartonzuschnitt in Streifenform zuzuführen und die räumliche Kartonstruktur erst in der bereits tiefgezogenen Verbundfolie herzustellen. Vorteilhafter, insbesondere im Hinblick auf die Verwendung herkömmlicher Verpackungsanlagen, ist jedoch die Weiterbildung des Anspruchs 20, gemäß der der Kartonzuschnitt im bereits gefalteten Zustand in die in Schalenform gebrachte Kunststoffolie eingesetzt wird.

Die Weiterbildung des Verfahrens nach Anspruch 24 führt zu besonders stabilen Behältern. Die Verzahnung zwischen Schaleneinsatz bzw. Kartonzuschnitt und Kunststoff-Verbundfolie führt zu einer noch höheren Stabilität des Behälters und zu einer noch besseren Aussteifung zusammen mit dem an sich nicht flächenstabilen Weichfolien-Verbund. Darüber hinaus hat diese Art der Ausbildung der Seitenwände Vorteile bei der Umspülung des Füllgutes mit Gas.

Wenn die ausgeformte Mulde der Kunststoffolie während des Einsetzens des Kartonzuschnitts durch eine Luftströmung stabilisiert wird, können Fehlsteuerungen selbst bei sehr dünnwandigen Weichfolien-Verbundsystemen zuverlässig ausgeschlossen werden. Vorteilhaft wird allerdings diese stabilisierende Luftströmung mit einer Saugströmung kombiniert, die von der Gegenform auf die Außenseite des Weichfolien-Verbundes aufgebracht wird.

Die Vorrichtung zur Durchführung des Verfahrens kann durchwegs mit herkömmlichen Komponenten von marktüblichen Verpackungsanlagen ausgeführt werden. Ein näheres Eingehen auf die Weiterbildungen der Vorrichtung gemäß den Ansprüchen 28 bis 42 ist deshalb an dieser Stelle nicht notwendig. Diese Weiterbildungen zielen insbesondere darauf ab, den Weichfolien-Verbund beim Transport durch die Verpackungsanlage möglichst wirksam zu schonen und die Taktfrequenz der Vorrichtung hoch zu halten. Die erfindungsgemäße Vorrichtung eignet sich auch für die Herstellung von mehreren Behältern in einem Arbeitsgang und in einer Arbeitsstation, was Gegenstand des Anspruchs 37 ist.

Mit der Weiterbildung der Vorrichtung gemäß den Ansprüchen 43 bis 45 ergibt sich der besondere Vorteil einer äußerst einfachen und platzsparenden Integration der Folien- Tiefzieh- und Schalen- bzw. Kartonzuschnitt-Einlegestation in herkömmliche Verpackungsanlagen bzw. -straßen. Die Verpackungsanlage kann dabei unverändert im gleichen Takt betrieben werden, und es ist keine Verlängerung der Folien-Durchlaufstrecke erforderlich. Die modulare Bauweise erleichtert das Umrüsten der Anlage zur Verarbeitung verschiedenster Behältnisformen.

Weitere vorteilhafte Ausgestaltungen sind Gegenstand der übrigen Unteransprüche.

Nachstehend werden anhand schematischer Zeichnungen mehrere Ausführungsbeispiele der Erfindung näher erläutert. Es zeigen:
- Fig. 1: eine schematische Draufsicht einer Anlage für die Herstellung eines erfindungsgemäßen Lebensmittelbehälters;
- Fig. 2: eine schematische Schnittansicht gemäß II-II in Figur 1;
- Fig. 3: eine schematische Schnittansicht gemäß III-III in Figur 1;
- Fig. 4: die Ansicht gemäß IV in Figur 3;
- Fig. 5: die Einzelheit "V" in Figur 6;
- Fig. 6: eine schematische Schnittansicht gemäß VI-VI in Figur 1 mit einer etwas modifizierten Formgebung des eingesetzten Kartonzuschnitts;
- Fig. 7: in vergrößertem Maßstab einen Schnitt gemäß VII-VII in Figur 1;
- Fig. 8: den Schnitt gemäß VIII-VIII in Figur 6 - 90° gedreht - im Bereich einer Seitenwand, die mit einer Einrichtung zur Ausbildung von versteifenden Sicken ausgestattet ist;
- Fig. 9: eine perspektivische Ansicht der unteren Werkzeughälfte zur Aufnahme des Kartonzuschnitts;
- Fig. 10: in vergrößertem Maßstab eine Teil-Schnittansicht des versiegelten Behälters im Bereich des oberen Randflansches;
- Fig. 11: eine perspektivische Ansicht der mit der Unterform gemäß Figur 9 korrespondierenden Oberform;
- Fig. 12: eine erste Ausführungsform eines Kartonzuschnitts im ungefalteten Zustand;
- Fig. 13: eine weitere Ausführungsform eines Kartonzuschnitts im ungefalteten Zustand;
- Fig. 14: eine perspektivische Ansicht einer Eckkante des aus dem Zuschnitt gemäß Figur 13 gefalteten Karton-Einsatzes;
- Fig. 15: eine Seitenansicht einer Anlage zur Durchführung des erfindungsgemäßen Verfahrens zur Herstellung eines Behälters;
- Fig. 16: eine Draufsicht einer weiteren Ausführungsform eines Kartonzuschnitts im Zustand vor dem Aufrichten;
- Fig. 17: eine perspektivische Ansicht des Kartonzuschnitts im aufgerichteten Zustand;
- Fig. 18: eine Einzelheit der Ansicht gemäß Figur 17 im Bereich einer Seitenkante;
- Fig. 19: eine schematische Schnittdarstellung im Bereich der Form- und Arbeitsstation gemäß einer weiteren Variante; und
- Fig. 20: eine Draufsicht der Verpackungsanlage gemäß Figur 19.

In Figur 1 ist mit dem Bezugszeichen 20 eine auf einer Walze aufgewickelte Verbundfolie bezeichnet, wie sie beispielsweise von der Firma "WALKI" in verschiedenen Ausführungen mit unterschiedlichen Schutzeigenschaften auf dem Markt angeboten wird. Bei dieser Verbundfolie handelt es sich um einen Weichfolien-Verbund, beispielsweise mit folgendem Aufbau:

Die ein mechanisches Schutzschild ausbildende Außenschicht wird beispielsweise von einem Polyamid, einem vorbehandelten, vorzugsweise koronabehandelten Polyethylen, vorzugsweise mit hohem Schmelzpunkt, oder einem Polyester-Kunststoff gebildet. Die Dicke dieser Schicht beträgt beispielsweise 30 µm. An diese mechanische Schutzschicht schließt sich eine für Sauerstoff und Kohlendioxid wirksame Sperrschicht aus Ethylen-Vinyl-Alkohol (EVOH bzw. EVAL) an. Die bei der Darstellung gemäß Figur 1 zugewandte obere Schicht wird von einer Siegelschicht gebildet, die vorzugsweise von einem abschälbaren bzw. peelbaren Polyethylen-Kunststoff bzw. -Kunststoffsystem gebildet ist. Unter dem Begriff "Weichfolien-Verbund" soll im folgenden eine Verbundfolie verstanden werden, die flexibel, d.h. in sich nicht flächenstabil ist. Die Wandstärke dieses Weichfolien-Verbundes liegt vorzugsweise im Bereich zwischen 150 und 200 µm, wobei die EVAL-Sperrschicht eine Dicke im Bereich zwischen 4 und 30 µm und die Siegelschicht eine Stärke im Bereich zwischen 50 und 100 µm hat.

Die Verbundfolie 20 wird beispielsweise in einer Breite von etwa 400 bis 500 mm von einer Walze 22 abgezogen und der linear aufgebauten Verpackungsanlage zugeführt, die weitgehend Arbeitsstationen beinhaltet, wie sie bei herkömmlichen Verpackungsmaschinen beispielsweise der Firma "Multivac" realisiert sind. Im folgenden werden die Hauptstationen der Verpackungsmaschine näher beschrieben:

Mit 30 ist eine Tiefziehstation bezeichnet, in der die mittels einer Heizeinrichtung 32 vorgewärmte Verbundfolie 20 im Tiefziehverfahren negativ verformt wird. Zu diesem Zweck ist ein in vertikaler Richtung (Pfeil B) hin- und herbewegbares Negativform-Werkzeug 34 vorgesehen, in dem vier Negativformen 36 ausgebildet sind. Das Negativform-Werkzeug 34 eignet sich deshalb zur gleichzeitigen Herstellung von vier Tiefziehungen. Es soll jedoch bereits an dieser Stelle hervorgehoben werden, daß die Erfindung nicht auf die dargestellte, spezielle Anordnung und Form der Behälter beschränkt ist. Vielmehr kann durch Auswechseln des Negativform-Werkzeugs 34 im Bereich der Tiefziehstation 30 jede Art von Verpackung und auch von Verpackungsgruppen hergestellt werden, ohne das Grundkonzept der Erfindung zu verlassen.

Jede Negativform 36 ist über ein Leitungskanalsystem 38 mit einem Unterdruckanschluß 40 verbunden, so daß unterhalb der über die Negativformen 36 gezogenen Verbundfolie 20 zeitlich gesteuert ein Unterdruck erzeugbar ist, mit dem die Verbundfolie in die in Figur 2 gezeigte Form bringbar ist, welche die Außenform des späteren, fertiggestellten Lebensmittelbehälters darstellt. Pro Werkzeughub werden - wie aus Figur 1 ersichtlich - vier Einformungen in die Verbundfolie 20 eingebracht. Die Einformungen sind in Figur 1 mit dem Bezugszeichen 42 gekennzeichnet.

Von der Tiefziehstation 30 läuft die Verbundfolie bzw. der Weichfolien-Verbund mittels einer Transportkette intermittierend zu einer Arbeitsstation 50, in der - vorzugsweise in einem Arbeitsgang - in die Vierergruppe der Einformungen 42 eine entsprechende Anzahl von verwindungssteif aufgerichteten Kartonzuschnitten 52 eingesetzt wird. Die Verbundfolie 20 ist im Bereich dieser Arbeitsstation noch vollflächig zusammenhängend, was am besten aus der Darstellung gemäß Figur 3 hervorgeht. Der dünne Weichfolien-Verbund 20 wird nicht - hervorgehoben in der Darstellung gemäß Figur 3 - zwischen den einzelnen Einformungen durch eine Führungsschiene gestützt. Die genaue Positionierung der Einformungen 42 in der Arbeitsstation 50 erfolgt unter Zuhilfenahme eines unteren Werkzeugteils 54, das über Säulen 58 in vertikaler Richtung bewegbar geführt ist und Innenausnehmungen 56 aufweist, die das Negativ zur endgültigen Form der herzustellenden Verpackung bilden. Im einzelnen ist die Tiefe T der Innenausnehmung 56 gleich dem Maß V der Einformung 42. Auch die übrige Kontur der Innenausnehmung 56 entspricht der Form der Einformung 42, so daß im nach oben gefahrenen Zustand des unteren Werkzeugs 54 sich eine flächige, satte Anlage der Verbundfolie 20 am unteren Werkzeug 54 einstellt. Mit dem Bezugszeichen 60 ist ein nachfolgend als Transportplatte bezeichneter Transport- und Formstempel gezeigt, der ebenfalls in Vertikalrichtung bewegbar montiert und an einem Schwenkarm 62 mit einer Schwenkachse 64 gehalten ist. Die Transportplatte. 60 hat eine der Anzahl der darunterliegenden Innenausnehmungen 56 entsprechende Zahl von Vorsprüngen in Form von Positivformen 66, mit denen nachfolgend näher zu beschreibende, in schachtelähnliche Form gebrachte Kartonzuschnitte von einer Faltstation 70 zur Arbeitsstation 50 transportierbar und in die Einformungen 42 einsetzbar sind.

Die Kartonzuschnitte 52 (vgl. Figur 3) werden aus einem beidseitig beschichteten Karton gewonnen, der auf einer Kartonrolle 72 aufgewickelt ist. Bei der in Figur 1 gezeigten Ausführungsform der Behälter-Fertigungs-, Befüllungs- und Versiegelungsanlage erfolgt die Herstellung der Kartonzuschnitte 52 synchron und im Takt mit der Verarbeitung des Weichfolien-Verbundes 20. Mit 74 ist eine Schneideinrichtung bezeichnet, mit der die Kartonbahn 76 in Streifen 76-1 bis 76-4 unterteilt wird. Die Anzahl der Streifen entspricht der Anzahl der in einem Arbeitsschritt gleichzeitig zu verarbeitenden Behälter. Die Streifen 76-1 bis 76-4 laufen nachfolgend in eine Falzeinrichtung 78 ein, in der die einzelnen Streifen mit einem solchen Zuschnitt und solchen Falzlinien 80 versehen werden, daß aus jeweils einem Einzelstreifen in einer Karton-Falteinrichtung 82 jeweils ein becherartiger Kartoneinsatz 52 entsteht, der durch die einzelnen Positivformen 66 an der Transportplatte 60 definiert in Lage gehalten wird. In Figur 1 sind die auf der Unterseite der Transportplatte 60 befindlichen Kartoneinsätze 52 lediglich mit gestrichelten Linien angedeutet, wobei aus Vereinfachungsgründen lediglich zwei solcher Kartoneinsätze gezeigt sind.

Der Transportplatte 60 vorgeschaltet ist eine Einrichtung 84, in der einzelnen entsprechend abgelängten Streifen 86-1 bis 86-4 in Schachtelform aufgerichtet und im Bereich der sich dann überlappenden Falzabschnitte miteinander fest verbunden, vorzugsweise thermoverschweißt werden, so daß am Ausgang der Einrichtung 84 räumlich stabile, verwindungssteife Pappkarton-Zuschnitteinsätze 52 vorliegen, die mittels der Transportplatte 60 erfaßt und lagegenau durch eine getaktete, zyklische Verschwenkbewegung, was in Figur 1 durch den Pfeil S angedeutet ist, über den Innenausnehmungen 56 des unteren Werkzeugs 54 der Arbeitsstation exakt positioniert werden können. Anstelle der kontinuierlichen Herstellung der Pappkarton-Einsätze ist es auch möglich, diese Einsätze im Batchbetrieb fertiggestellt der Anlage zuzuführen und sozusagen "just in time" mittels der Transportplatte 60 der Arbeitsstation 50 zuzuführen.

Um die Herstellung des Kartonage-Einsatzes zu vereinfachen und auch im Hinblick auf die nachfolgende Weiterverarbeitung des Einsatzes ist der Karton 76 beidseitig mit einer Kunststoffbeschichtung versehen, die aus einem thermisch schweißbaren Polyethylen-Kunststoff (PE) besteht. Die Dicke dieser Kunststoffbeschichtung liegt beispielsweise im Bereich zwischen 10 und 15 µm und es wird vorzugsweise die Anordnung so getroffen, daß die Beschichtung leicht abziehbar, d.h. peelbar ist. Das Kernmaterial des beschichteten Kartons 76 besteht aus sogenanntem Recycling-Karton und es wird für den Kartonzuschnitt vorzugsweise ein Flächengewicht im Bereich zwischen 200 und 300 g/m2 gewählt. Im aufgerichteten und zumindest punktuell verschweißten Zustand des gefalzten und gefalteten Kartonstreifens 86-1 bis 86-4 läßt sich der Einsatz am besten über die Wandabschnitte 88 transportieren. Die Faltung der Kartonstreifen 86 erfolgt in Abstimmung an die Form der Positivform 66 derart, daß der Kartoneinsatz 52 die Positivform 66 formschlüssig umgibt. Die Höhe H des Kartoneinsatzes entspricht im wesentlichen dem Maß V der Einformung 42 bzw. der Tiefe T der Innenausnehmung 56 in der unteren Form 54.

Um die Kartoneinsätze 52 während des Transports in die Lage gemäß Figur 3 gegen Herabfallen zu sichern, sind in der Seitenwand der Positivform 66 eine Vielzahl von reihenartig angeordneten leisten- bzw. rippenförmigen Kolben 90 gleitend verschiebbar aufgenommen. Die hinter diesen leisten- bzw. rippenförmigen Kolben 90 liegenden Steuerräume 92 sind an ein Kanalsystem 94 angeschlossen. Wenn die Steuerräume 92 über das Kanalsystem 94 zeitlich gesteuert unter Druck gesetzt werden, können sich die rippenförmigen Kolben 90 gegen die Kraft von Rückstellfedern 96 über die Wandung 98 geringfügig hinausstrecken und gelangen in Reibkrafteingriff mit der Innenoberfläche der Wandungen 88 des aufgerichteten Kartons 52. Dieser Zustand der leistenförmigen Kolben 90 ist in Figur 11 auf der dem Betrachter zugewandten Seitenwand 98 angedeutet, während die rippenförmigen Kolben 90 in der benachbarten Seitenwand in der zurückgezogenen Lage gezeigt sind.

Vorstehend wurde bereits beschrieben, daß die Kartoneinsätze aus Streifen 86-1 bis 86-4 gebildet sind. Im aufgerichteten und verwindungssteif verbundenen, vorzugsweise thermoverschweißten Zustand des Falzstreifens entsteht in der einfachsten Ausgestaltung ein Gebilde mit einem umlaufenden, von den Wandabschnitten 88 gebildeten Kragen und einem dazu im wesentlichen rechten Winkel stehenden, offenen Boden 100, der von nach innen abgeknickten Bodenflanschen 102 gebildet ist. Die Breite B102 dieser Flansche beträgt einen einstellbaren Bruchteil der Gesamtweite W des Behälters.

Aufgrund des durchbrochenen Bodens 100 ergibt sich die Möglichkeit, über die Transportplatte 60 beim Einsetzen des Kartons 52 in die Einformungen 42 letztere zu stützen. Zu diesem Zweck ist in der Transportplatte 60 und der zugehörigen Halterung ein Druckluftkanalsystem 104 vorgesehen, mit dem zeitlich gesteuert eine durch die Pfeile 106 angedeutete Luftströmung erzeugbar ist. Die Luftströmung tritt aus der bodenseitigen Stirnfläche der Positivformen 66 und ist in das Innere der Einformungen 42 gerichtet, so daß beim Nachobenbewegen des unteren Werkzeugs 54 die satte Anlage der tiefgezogenen Verbundfolie 20 an der Innenwandung der Ausnehmung 56 gefördert wird. Das Druckluftkanalsystem 104 kann darüber hinaus zusätzlich zur Steuerung der Hubbewegung der rippenförmigen Kolben 90 genutzt werden.

Die Darstellungen gemäß Figur 1 und 3 differieren insoweit voneinander, als der Kartoneinsatz gemäß Figur 1 nicht nur mit einem Bodenflansch 102, sondern zusätzlich noch mit einem oberseiten Randflansch 108 mit einer wahlbaren Breite B108 ausgestattet ist. Dieser oberseitige Randflansch 108 ist allerdings lediglich dann förderlich, wenn besonders schwere Verpackungen hergestellt werden sollen. Figur 4 läßt diesen oberseitigen Randflansch 108 besonders deutlich erkennen. Schraffiert sind diejenigen Bereiche 110 angedeutet, an denen sich gefaltete Falzabschnitte des Kartonzuschnitts in der aufgerichteten Form überlappen. In diesen Bereichen findet vorzugsweise eine flächige oder punktuelle Thermoverschweißung statt. Da der Karton auf beiden Seiten beschichtet ist, kann unabhängig von der Faltmethode in jedem Falle eine feste Verbindung dieser überlappenden Bereiche sichergestellt werden.

Figur 6 zeigt die Lagezuordnung zwischen unterem Werkzeug 54 und der Transportplatte 60 als oberem Werkzeug kurz vor Erreichen des unteren Totpunkts der Transportplatte 60. Das untere Werkzeug 54 hat bereits den oberen Totpunkt erreicht. Der Kartoneinsatz 52 liegt zusammen mit der Verbundfolie 20 satt an der Innenkontur 56 des unteren Werkzeugs 54 an. Formschlüssig tauchen die Positivformen 66 der Transportplatte 60 in die Einformungen ein. Der Kartoneinsatz 52 wird dadurch flächig sowohl im Bereich der Wandabschnitte 88 als auch im Bereich des Bodenflansches 102 und - soweit vorhanden - auch im Bereich des oberen Randflansches 108 gegen die Verbundfolie 20 gepreßt. Beim Zusammenpressen kann der ggf. vorhandene obere Flansch 108 - siehe Figur 10 - etwas zusammengedrückt werden, so daß die Dicke D108 kleiner wird als die Wandstärke D52. Die Verbundfolie 20 wird dabei nicht überbeansprucht, da sie sich ihrerseits flächig an der Oberflächenkontur des unteren Werkzeugs 54 abstützt. Im geschlossenen Zustand der Werkzeugteile 54, 60 wird eine mit 112 bezeichnete Heizeinrichtung betätigt, so daß im Bereich der Kontaktabschnitte zwischen Kartoneinsatz 52 und Verbundfolie eine punktuelle oder flächige Verschweißung an den Stellen 118 stattfindet. Diese Verschweißung erfaßt die gesamte Kontaktfläche zwischen Kartoneinsatz 52 und Folie 20. Der Kartoneinsatz versteift damit die flexible, d.h. schlaffe Weichfolie flächig, so daß sich die Formstabilität des Kartoneinsatzes 52 vollständig auf den Weichfolien-Verbund 20 überträgt.

Insbesondere dann, wenn besonders stabile Behälter hergestellt werden müssen, werden die Innenausnehmungen 56 im unteren Werkzeugteil 54 so gestaltet, wie dies der Einzelheit gemäß Figur 9 entnehmbar ist. In diesem Fall werden in Wandflächen 114 eine Reihe von länglichen Vertiefungen 116 ausgebildet, die im vollständig eingefahrenen Zustand der Positivformen 66 den leistenförmigen Kolben 90 fluchtend gegenüberliegen. Dieser Zustand kann dem Schnitt gemäß Figur 8 entnommen werden.

Vorzugsweise dann, wenn die Heizeinrichtungen 112 aktiviert werden, wird das Kanalsystem 94 mit Druckluft beaufschlagt, so daß die rippen- bzw. leistenförmigen Kolben 90 einen vollen Hub nach außen ausführen und den Karton 52 zusammen mit der Außenhaut aus dem Weichfolien-Verbund 20 in die Vertiefungen 116 gegen die Kraft der Rückstellfedern 96 eindrücken. Es entsteht auf diese Weise eine im wesentlichen vertikal gesickte Profilierung der Seitenwände des Behältnisses, was zu einer Erhöhung der Stabilität des Behälters führt. Wenn der Steuerdruck im Kanalsystem 94 abgebaut wird, drükken die Federn 96 die betreffenden Kolben 90 wieder nach innen. Die gesickte Form der Seitenwände bleibt allerdings erhalten und trägt darüber hinaus zu einer Verbesserung der flächigen Verbindung zwischen Kartoneinsatz 52 und Weichfolien-Verbund 20 bei.

Figur 5 zeigt in vergrößerter Darstellung einen Schnitt des Behälters unmittelbar nach der Fertigstellung der Verbindung zwischen Kartoneinsatz 52 und Weichfolien-Verbund 20. Man erkennt aus dieser Darstellung den Mehrschichtaufbau sowohl des beschichteten Kartons als auch des Weichfolien-Verbundes. 52-1 bezeichnet den Kernbereich aus Recycling-Karton. Mit 52-2 sind die Beschichtungsfilme aus thermisch schweißbarem Polyethylen (PE) angedeutet, die eine Dicke von etwa 10 bis 15 µm haben. 118 bezeichnen diejenigen Stellen, an denen eine Thermoverschweißung zwischen dem Beschichtungsfilm 52-2 und einer Siegelschicht 20-3 des Weichfolien-Verbundes 20 hergestellt ist. Die Siegelschicht besteht vorzugsweise aus abziehbarem, d.h. peelbarem Polyethylen (PE-Kunststoff). 20-2 bezeichnet die Sauerstoff- und CO2-Sperrschicht aus Ethylen-Vinyl-Alkohol (EVAL) und 20-1 die den mechanischen Schutz bildende Außenschicht, welche entweder von einem Polyamid, einem vorbehandelten, vorzugsweise koronabehandelten Polyethylen mit hohem Schmelzpunkt oder einem Polyesterkunststoff gebildet ist.

Die auf diese Weise ausgesteiften Einformungen 42 verlassen schließlich die Arbeitsstation 50 und werden einer Lebensmittel-Beschickungsstation 120 und daraufhin einer Versiegelungsstation 130 zugeführt. In der Darstellung gemäß Figur 1 ist die Befüllungsstation 120 nicht gezeigt, da sich diese Station nicht von herkömmlichen Befüllungsstationen unterscheidet. In der Versiegelungsstation 130 läuft eine herkömmliche Deck-Verbundfolie 132 in die Anlage zu. Die Deckfolie 132 wird kontinuierlich von einer Rolle 134 abgezogen und über Umlenkwalzen 136, 138 zugeführt. Auch die Versiegelungsstation 130 hat wiederum ein unteres Stützwerkzeug 140, die mit einer Siegelplatte 142 zusammenwirkt. Die Siegelplatte 142 ist nach oben und nach unten bewegbar und partiell beheizt, um an den in Figur 1 strichpunktiert schraffierten Bereichen VS eine Thermoverschweißung zwischen der Deckfolie 132 und der Siegelschicht 20-3 des Weichfolien-Verbundes 20 zu bewirken.

Figur 10 zeigt den Zustand des Behälters nach dem Versiegeln. Diese Figur läßt erkennen, daß sich die Deckfolie 132 bei vorhandenem oberseitigen Randflansch 108 um diesen eng herumschmiegt und im Bereich VS mit dem Weichfolien-Verbund 20 thermoverschweißt ist. Figur 10 zeigt, daß auch die Deckfolie 132 als Verbundfolie ausgebildet ist, wobei eine Siegelschicht 132-3 der Siegelschicht 20-3 gegenüber zu liegen kommt. Mit 132-2 ist eine Sauerstoff- und/oder CO2-Sperrschicht aus Ethylen-Vinyl-Alkohol (EVAL) bezeichnet. Das Innere der Verpackung ist folglich allseitig von einer Verbundfolie mit Sperrschicht umgeben.

Figur 7 läßt im einzelnen erkennen, wie die Siegelplatte 142 ausgebildet werden muß, um den Behälter in erfindungsgemäßer Weise versiegeln zu können. Die Siegelplatte hat für den Fall, daß der Kartoneinsatz einen oberseitigen Randflansch 108 hat, entsprechend ausgebildete Vertiefungen 144, zwischen denen flächige Stege 146 verbleiben, die mit den Versiegelungsbereichen VS zusammenfallen. Im Bereich dieser flächigen Stege 146 sind partielle Beheizungseinrichtungen 148 vorgesehen, die sich auch in den Bereich der oberseitigen Randflansche 108 hinein erstrecken können. Nicht gezeigt in den Darstellungen sind zusätzliche Einrichtungen, wie z. B. eine Evakuierungseinrichtung oder eine Rückbegasungseinrichtung. Es ist jedoch an dieser Stelle hervorzuheben, daß diese Einrichtungen mit der erfindungsgemäßen Anlage zur Herstellung und Befüllung der Lebensmittelbehälter selbstverständlich verwendet werden können.

Nach dem Durchlaufen der Versiegelungsstation 130 hängen die einzelnen Behälter über die Deckfolie 132 und den noch zusammenhängenden Weichfolien-Verbund 20 zusammen. Die gefüllten und versiegelten Behälter gelangen dann in eine Schneideinrichtung 150. In dieser Einrichtung 150 werden die Behälter entlang von Linien zerschnitten, die in den Versiegelungsbereichen VS liegen. Eine solche Trennebene ist mit strichpunktierter Linie in Figur 10 mit 152 bezeichnet. Vorzugsweise weist die Schneideinrichtung 150 ein Längs-Schneidmesser 154 und ein Quer-Schneidmesser 156 auf. Die hinter der Schneideinrichtung 150 vereinzelten Behälter 158 können dann entnommen und geeignet verpackt werden.

Schließlich sollen anhand der Figuren 12 bis 14 vorteilhafte Zuschnitte mit entsprechenden Falzungen für den beidseitig beschichteten Karton beschrieben werden. Figur 12 zeigt einen zugeschnittenen Kartonstreifen, mit dem ein Kartoneinsatz gemäß Figur 4 herstellbar ist. Mit gestrichelten Linien sind die Faltlinien bezeichnet. Die schraffierten Flächen stellen die Überlappungsbereiche dar, in denen zur Herstellung eines verwindungssteifen räumlichen Gebildes eine Thermoverschweißung der in Überlappung kommenden Oberflächen vorgenommen wird.

Eine Ausführungsform des Karton-Streifenzuschnitts, mit dem ein oberseitig umlaufender Randflansch 108' herstellbar ist, ist in Figur 13, 14 gezeigt. Die Dickenlinien stellen die Randbegrenzungen des Zuschnitts bzw. Einschnittlinien dar. Die dünnen Linien sind Faltlinien. Der Zuschnitt gemäß Figur 13 wird im Bereich der Ecken so gefaltet, wie dies in der perspektivischen Darstellung nach Figur 14 ersichtlich ist. Im aufgerichteten Zustand kommen die Faltlinien 160, 162 in Anlage miteinander. Die dazwischenliegende Faltlinie 164 begrenzt einen nach außen gefalteten Lappen, der vorzugsweise in eine Wandebene des aufgerichteten Einsatzes geschwenkt und mit dieser Fläche thermoverschweißt wird. Die Randflansche 108' überlappen sich im Bereich Ü und werden dort ebenfalls thermoverschweißt.

Figur 15 zeigt noch einmal in Übersicht eine Seitenansicht der erfindungsgemäßen Anlage zur Herstellung einer Lebensmittelverpackung. Diejenigen Stationen der Anlage, die den zuvor beschriebenen Arbeitsstationen entsprechen, sind mit identischen Bezugszeichen gekennzeichnet. In dieser Gesamtansicht über die Darstellung gemäß Figur 1 hinausgehend eine mit 120 bezeichnete Befüllungsstation erkennbar. Auch ist die Zulaufstelle der Deckfolie 132 im einzelnen ersichtlich. Die Darstellung gemäß Figur 15 läßt erkennen, daß sich die erfindungsgemäße Anlage zur Herstellung der Behälter von einer marktüblichen Verpackungsanlage nur hinsichtlich der Arbeitsstation 50 unterscheidet. Die übrigen Stationen 30, 120, 140 und 150 können in identischer Ausbildung ggf. mit geringfügigen Umkonstruktionen von einer herkömmlichen Anlage übernommen werden.

Das erfindungsgemäße Konzept der Behälterherstellung erlaubt es sogar, die Stationen 30 und 50 zu einer Einheit Z zusammenzufassen, wodurch eine sehr kompakte Anlage entsteht.

In den Figuren 16 bis 18 sind weitere Ausführungsformen der Erfindung, nämlich weitere Ausgestaltungen des die Schale aussteifenden, zweiseitig kunststoffbeschichteten Kartonzuschnitts dargestellt. Figur 16 ist eine schematische Draufsicht auf eine Ausführungsform des Kartonzuschnitts im ungefalteten Zustand. In Figur 16 ist lediglich eine Hälfte des Kartonzuschnitts gezeigt. Die Symmetrieachse des mit 252 bezeichneten Kartonzuschnitts ist mit 254 bezeichnet. Die dünnen Linien in Figur 16 stellen Falzlinien 280 dar, die vorzugsweise vorgeprägt sind, um das Aufrichten des Kartonzuschnitts entweder in einer separaten Arbeitsstation oder aber in der tiefgezogenen Verbundfolie in kurzer Zeit zu erlauben.

Figur 17 zeigt den Kartonzuschnitt im aufgerichteten Zustand. Im Unterschied zu den vorstehend beschriebenen Ausführungsformen schließen sich an die Seitenwände 250 keine oberen Randflanschabschnitte an. Im weiteren Unterschied ist der Kartonzuschnitt 252 nicht von einem Kartonstreifen gebildet, sondern von einem flächigen Gebilde, so daß nach dem Aufrichten ein Behältnis mit einer durchgehenden Bodenwandung 256 entsteht. Hierdurch wird das Behältnis formstabiler, so daß die Wandstärke des Kartons weiter reduziert werden kann. Darüber hinaus wird durch diese Ausbildung der Vorteil erzielt, daß kein unbeschichteter Bereich des Kartonzuschnitts dem zu verpackenden Substrat unmittelbar ausgesetzt ist. Die Verwendung eines Kartonzuschnitts gemäß Figur 16 bzw. 17 bietet sich deshalb insbesondere dann an, wenn feuchtere bzw. stärker fetthaltige Substrate kontaminationsfrei verpackt werden sollen. Überlappungsbereiche der gefalteten Wandabschnitte sind mit 210 bezeichnet. In diesen Bereichen findet vorzugsweise eine punktuelle oder flächige Thermoverschweißung statt, was aufgrund der doppelseitigen Beschichtung des Kartonzuschnitts mit einfachen Maßnahmen realisiert werden kann.

Schließlich ist der Kartonzuschnitt nach Figur 16 und 17 so gestaltet, daß scharfe Kanten im aufgerichteten Zustand vermieden werden. Es entstehen im Bereich der Eckkanten Fasenflächen 258, die im stumpfen Winkel zu den benachbarten Seitenflächen 250 stehen. Auf diese Weise wird der Gefahr von Beschädigungen der dünnwandigen, tiefgezogenen Verbundfolie beim Einsetzen des Kartonzuschnitts 252 wirksam begegnet.

Figur 17 läßt darüber hinaus erkennen, daß der Kartonzuschnitt so gewählt ist, daß sich der Kartonzuschnitt nach oben leicht öffnet. Mit anderen Worten, die Seitenwände 250 verlaufen leicht konisch nach oben auseinander. Auch diese Maßnahme wirkt Überbeanspruchungen der dünnwandigen, tiefgezogenen Verbundfolie entweder beim Einsetzen des Kartonzuschnitts und/oder beim abschließenden Versiegelungsvorgang wirksam entgegen.

Mit dem Bezugszeichen 260 ist eine weitere Falzlinie bezeichnet, die den Seitenwänden 250 im Bereich der bodenseitigen Kante eine örtlich begrenzte Nachgiebigkeit verleiht, so daß auch in diesem Bereich Überdehnungen der tiefgezogenen Verbundfolie ausgeschlossen werden können.

Der Kartonzuschnitt gemäß Figur 16 bzw. 17 kann in der gleichen Weise gehandhabt und in die tiefgezogene Verbundfolienmulde eingesetzt werden, wie dies anhand der zuvor beschriebenen Ausführungsbeispiele beschrieben worden ist. Dieses Verfahren soll deshalb im Zusammenhang mit dieser Ausführungsform nicht mehr näher beschrieben werden.

Der Kartonzuschnitt gemäß Figur 16 bzw. 17 kann entsprechend einer alternativen Ausgestaltung mit einer strichpunktiert angedeuteten Ausstanzung 262 ausgestattet werden. Die am Rand der Ausstanzung entstehende Schnittkante kann dabei thermisch während des Stanzvorgangs versiegelt werden, so daß auch in diesem Fall das eingelegte Substrat nicht in unmittelbaren Kontakt mit dem in der Regel Wasser aufnehmenden Karton treten kann.

In Figur 18 ist eine weitere Ausgestaltung eines Kartonzuschnitts 352 angedeutet. Die Besonderheit dieses Kartonzuschnitts besteht darin, daß auch die unteren Eckkanten abgeflacht bzw. abgestumpft sind. Es schließt sich dementsprechend an eine obere Fasenfläche 358 eine untere Fasenfläche 368 an. Mit dieser Ausgestaltung wird das Einsetzen des Kartonzuschnitts 352 weiter vereinfacht, wobei die Gefahr von Beschädigungen der tiefgezogenen Verbundfolie auch unter thermischer Beanspruchung weiter vermindert werden kann.

In den Figuren 19 und 20 ist eine besonders vorteilhafte Ausgestaltung der Vorrichtung zur Herstellung des erfindungsgemäßen Behälters gezeigt. Mit dieser Vorrichtung gelingt es, die Einheiten für das Tiefziehen der Weichfolie und für das Einlegen der aussteifenden Schale platzsparend und mit einem Minimum an Umbauaufwand in eine herkömmliche Hartfolien-Verpackungsanlage zu integrieren. Diejenigen Bauelemente, welche funktionell mit Komponenten bereits beschriebener Ausführungen vergleichbar sind, sind in den Figuren 19 und 20 mit ähnlichen Bezugszeichen versehen, die um "400" erhöht ist.

Die Weichfolie 420 läuft in die Form-, d.h. in die Tiefziehstation 430 ein und wird dort mittels einer Heizplatte 432 erwärmt, welche sich oberhalb eines modularen Formeinsatzes 434 befindet. Der Tiefziehstation unmittelbar benachbart ist die Arbeitsstatiuon, d.h. die Schalen-Einlegestation 450 angeordnet, die wiederum einen modularen Einsatz 454 aufweist. Beide Module 434 und 454 haben vorzugsweise einen gemeinsamen Träger, über den eine synchrone Hubbewegung eingeleitet wird. Der gemeinsame Träger kann ohne Umkonstruktionen aus der herkömmlichen Hartfolien-Verpackungsanlage übernommen werden.

Mit dem Modul 454 arbeitet ein Transport- und Fixierstempel 460 für die einzulegenden Schalen oder Kartonzuschnitten 452 zusammen, nachdem der Modul seinen Arbeitshub HSP durchlaufen hat und der Stempel 460 in die Form eingefahren ist.

Falls die Verpackungsform geändert werden soll, ist es lediglich erforderlich, die Module 434 und 454, sowie den Kopf des Stempels 460 auszutauschen.

Figur 20 läßt erkennen, daß der Transport- und Fixierstempel 460 eine einfache Schwenkbewegung um lediglich 90° ausführen muß, um die Schalen-Einsätze in die Form zu transportieren. Hierdurch wird die Taktzahl hoch gehalten. Selbstverständlich sind auch andere kinematische Vorrichtungen anwendbar.

Die Figuren 19 und 20 geben die Verhältnisse lediglich schematisch wieder. Selbstverständlich ist es von Vorteil, die Module 434 und 454 so zu gestalten, daß die Brückenabschnitte B1 und B2 gleich groß werden, was in Fig. 20 angedeutet ist.

Von der Arbeitsstation 450 läuft die Folie mit Tiefziehungen und eingelegten Schalen-Einsätzen zu einer Siegel- und Verschlußstation 530, in der die über eine Umlenkrolle 538 zugeführte Oberfolie 532 - wie etwa in Figur 15 angedeutet - einläuft.

Selbstverständlich sind Abweichungen der vorstehend beschriebenen Erfindung möglich, ohne den Grundgedanken der Erfindung zu verlassen. So ist es beispielsweise auch möglich, im Bereich der Tiefziehstation 30 zusätzlich mit Positivformen zu arbeiten, falls besonders tiefe Behältnisse hergestellt werden sollen. Diese Positivformen können dann dazu genutzt werden, den Weichfolien-Verbund 20 vor dem Tiefziehvorgang vorzuverformen, um extreme Foliendehnungen auszuschließen.

Es ist auch nicht erforderlich, den Kartonzuschnitt oberseitig mit einem Randflansch - umlaufend oder nicht - auszubilden. In diesem Fall vereinfacht sich die Versiegelungsstation, da die Versiegelungsplatte eine einfachere Form erhalten kann. Falls ein oberseitiger, abgewinkelter Randflansch des Kartonzuschnitts bzw. -einsatzes nicht vorgesehen ist, vereinfacht sich auch die Ausbildung der Heizeinrichtungen, da diese dann den vom Randflansch abgedeckten Bereich nicht mehr erfassen müssen.

Schließlich kann die Vorrichtung auch so abgewandelt werden, daß die Zuführvorrichtung für die aufgerichteten Kartoneinsätze getrennt von der Oberform in der Arbeitsstation, d.h. vom Formstempel, ausgebildet wird.

Vorstehend wurde die Erfindung anhand von Ausführungsbeispielen beschrieben, bei denen in die tiefgezogene Schale ein Kartonzuschnitt eingesetzt wird. Die eingangs beschriebene Aufgabe wird gleichermaßen gelöst, wenn ein Schaleneinsatz in Form einer Cellulose- oder Holzschliffschale mit einer ansonsten vergleichbaren Geometrie verwendet wird.

Mit dem vorstehend beschriebenen Aufbau des Behälters ergibt sich eine Lebensmittelverpackung, die - wie am besten aus Figur 10 ersichtlich - allseitig eine sauerstoff- und CO2-undurchlössige Hülle ausbildet. Dabei wird das Herstellungsverfahren möglichst einfach gehalten, wobei herkömmliche Verpackungsanlagen mit gleicher Taktfrequenz und mit geringstmöglichem Umbau-Aufwand genutzt werden können.

Die Erfindung schafft somit einen Behälter für die Verpackung von Lebensmitteln, mit einer tiefgezogenen Schale aus Kunststoff und einer damit oberseitig über einen Flanschabschnitt umlaufend verschweißten Abdeckung in Form einer Kunststoff-Verbundfolie. Zur Verbesserung der Umweltfreundlichkeit der Verpackung bei gleichzeitiger Vereinfachung der Herstellung mit herkömmlichen Verpackungsmaschinen wird die Schale (42) von einem dünnwandigen, in sich nicht flächenstabilen Weichfolien-Verbundsystem (20) gebildet und innenseitig zumindest im Bereich der Schalenwand, die sich vorzugsweise leich konisch nach oben öffnet, entweder durch einen Cellulose oder Holzschliff enthaltenden, formstabilen Schaleneinsatz oder durch einen zweiseitig kunststoffbeschichteten und mit der Schale (42) zumindest an diskreten Stellen (118) verschweißten Kartonzuschnitt (52) flächig ausgesteift.

## Patentansprüche

1. Behälter für die Verpackung von Lebensmitteln, mit einer tiefgezogenen Schale, die ein dünnwandiges, in sich nicht flächenstabiles Kunststoff-Weichfoliensystem aufweist, und einer damit oberseitig über einen Flanschabschnitt umlaufend verschweißten Abdeckung in Form einer Kunststoff-Verbundfolie **dadurch gekennzeichnet, daß** das Weichfoliensystem ein Weichfolien-Verbundsystem ist, das innenseitig im Bereich der Schalenwand, die sich vorzugsweise leicht konisch nach oben öffnet, durch
a) einen Cellulose- oder Holzschliff enthaltenden, formstabilen Schaleneinsatz
oder
b) einen zweiseitig kunststoffbeschichteten und mit der Schale (42) zumindest an diskreten Stellen (118) verschweißten Kartonzuschnitt (52), der aus einem Zuschnitt (81-1 bis 86-4; 152; 352) mit an die Innenkontur der Schale (42) angepaßter Falzung (80; 260; 280) gewonnen ist und durch Verschweißung ausgewählter, sich in der gefalteten Endform überlappender Falzabschnitte (110; Ü; 210) eine räumlich stabile Struktur hat,
flächig ausgesteift ist, wobei die Aussteifung zumindest einen Teilbereich des Schalenbodens erfaßt.

2. Behälter nach Anspruch 1, **dadurch gekennzeichnet, daß** der Kartonzuschnitt (52) aus einem streifenförmigen Zuschnitt (81-1 bis 86-4) gewonnen ist, der durch Verschweißung ausgewählter, sich in der gefalteten Endform überlappender Falzabschnitte (110; Ü; 210) in eine räumlich stabile, kragenartige Struktur gebracht ist.

3. Behälter nach Anspruch 1, **dadurch gekennzeichnet, daß** der Kartonzuschnitt (252) oder der Schaleneinsatz einen durchgehenden Boden (256) hat.

4. Behälter nach einem der Ansprüche 1 bis 3, **dadurch gekennzeichnet, daß** das Weichfolien-Verbundsystem (20) der Schale (42) von einer mehrschichtigen Verbundfolie (20) mit einer mechanisch belastbaren Außenschicht (20-1), einer im mittleren Bereich liegenden Sauerstoff- und CO2-Sperrschicht (20-2) und einer inneren Siegelschicht (20-3) gebildet ist.

5. Behälter nach Anspruch 4, **dadurch gekennzeichnet, daß** die Außenschicht (20-1) von einem PA-Kunststoff, einem vorbehandelten, beispielsweise koronabehandelten Polyethylen (PE) -Kunststoff mit hohem Schmelzpunkt, einem Polyester-Kunststoff oder einem Polypropylen-Kunststoff gebildet ist.

6. Behälter nach Anspruch 4 oder 5, **dadurch gekennzeichnet, daß** die Sperrschicht (20-2) von einem Ethylen-Vinyl-Alkohol (EVOH) gebildet ist.

7. Behälter nach einem der Ansprüche 4 bis 6, **dadurch gekennzeichnet, daß** die Siegelschicht (20-3) von einem vorzugsweise peelbaren Polyethylen (PE) -Kunststoff gebildet ist.

8. Behälter nach einem der Ansprüche 2 bis 7, **dadurch gekennzeichnet, daß** der Kartonzuschnitt (52) oder der Schaleneinsatz die Schalenwand (42-1) vollständig auskleidet und einen nach innen abgeknickten Bodenflansch (102) hat.

9. Behälter nach Anspruch 8, **dadurch gekennzeichnet, daß** der Bodenflansch (102) eine Breite (B102) hat, die zwischen 5 und 40 % der Behälterweite (W) ausmacht.

10. Behälter nach einem der Ansprüche 1 bis 9, **dadurch gekennzeichnet, daß** der Kartonzuschnitt (52) oder der Schaleneinsatz oberseitig einen umlaufenden, nach außen abgewinkelten Randflansch (108; 108') hat.

11. Behälter nach Anspruch 10, **dadurch gekennzeichnet, daß** der Randflansch (108; 108') eine Breite (B108) zwischen 2 und 10 mm, vorzugsweise von 5 mm hat.

12. Behälter nach einem der Ansprüche 1 bis 11, **dadurch gekennzeichnet, daß** die Kunststoffbeschichtung (52-2) des Kartonzuschnitts (52) von einem thermisch schweißbaren Polyethylen (PE) -Kunststoff gebildet ist.

13. Behälter nach einem der Ansprüche 1 bis 12, **dadurch gekennzeichnet, daß** die Weichfolie (20) eine Dicke (D20) im Bereich zwischen 150 und 200 µm hat.

14. Behälter nach einem der Ansprüche 1 bis 13, **dadurch gekennzeichnet, daß** der Kartonzuschnitt (52; 252; 352) oder der Schaleneinsatz ein Flächengewicht im Bereich zwischen 200 und 300 g/m2 hat.

15. Behälter nach einem der Ansprüche 1 bis 14, **dadurch gekennzeichnet, daß** die Kunststoffbeschichtung (52-2) des Kartonzuschnitts (52) eine Dicke (D20) zwischen etwa 10 und 15 µm hat.

16. Behälter nach einem der Ansprüche 1 bis 15, **dadurch gekennzeichnet, daß** der Kartonzuschnitt (52; 252; 352) als Trägermaterial (52-1) einen Karton aufweist, der aus wiederverwerteten Abfallprodukten gewonnen ist.

17. Behälter nach einem der Ansprüche 1 bis 16, **dadurch gekennzeichnet, daß** die Kunststoffbeschichtung (52-2) des Kartonzuschnitts (52; 252; 352) von einem Kunststoff, vorzugsweise auf der Basis von Polyethylen rückstandslos gebildet ist, der von der angrenzenden Aussteifung abziehbar ist.

18. Behälter nach einem der Ansprüche 1 bis 17, **dadurch gekennzeichnet, daß** der Fasermasse des Schaleneinsatzes Additive wie z.B. Circoniumacetat zur Verbesserung der Feuchtigkeitsstabilität beigemengt sind.

19. Verfahren zur Herstellung eines Lebensmittel-Behälters, bei dem eine Kunststoffolie in einer Formeinrichtung in Schalenform gebracht und die Schale mit dem Lebensmittel gefüllt und anschließend mittels einer Siegelfolie ggf. nach Durchführung eines Evakuierungs- und/oder Schutzbegasungs-Verfahrensschritts mit einem oberen Flansch der Schale umlaufend gasdicht verbunden wird, **dadurch gekennzeichnet, daß**
a) in die Schale (42)), die aus einem tiefgezogenen dünnwandigen Kunststoff-Weichfoliensystem besteht, vor der Befüllung ein die Kunststoffolie (20) zumindest im Bereich der Wandungen (42-1) und im Übergang zum Schalenboden (42-2) aussteifender Einsatz entweder in Form eines Cellulose oder Holzschliff enthaltenden, formstabilen Schaleneinsatzes oder eines beidseitig kunststoffbeschichteten Kartonzuschnitts (52; 252; 352) eingesetzt wird, und
b) der eingesetzte Schaleneinsatz bzw. Kartonzuschnitt (52; 252; 352) mit der Kunststoffolie (20) an ausgewählten Bereichen (118) fest verbunden, vorzugsweise thermisch unterstützt bzw. verschweißt wird, so daß die Aussteifung die wand und zumindest einen Teilbereich des Schalenbodens erfaßt.

20. Verfahren nach Anspruch 19, **dadurch gekennzeichnet, daß** das Einsetzen des Schaleneinsatzes bzw. des Kartonzuschnitts (52; 252; 352) und dessen Verbinden mit der Kunststoffolie (20) an ein- und derselben Arbeitsposition (50) erfolgt, wobei das Einsetzen des Schaleneinsatzes bzw. des Kartonzuschnitt (52; 252; 352) vorzugsweise im vorgeformten bzw. gefalteten, d.h. aufgerichteten Zustand in die in Schalenform gebrachte Kunststofffolie (42) eingesetzt wird.

21. Verfahren nach Anspruch 20, **dadurch gekennzeichnet, daß** der Kartonzuschnitt (52; 252; 352) aus einem Zuschnitt (86-1 bis 86-4; 252; 352) geformt wird, der eine der Innenkontur der in Schalenform gebrachten Kunststoffolie (42) entsprechende Falzung hat und nach dem Falten durch Verbindung, insbesondere Verschweißung ausgewählter, sich in der gefalteten Endform überlappender Falzabschnitte (110; Ü; 210) eine räumlich stabile Struktur erhalten hat.

22. Verfahren nach Anspruch 20, **dadurch gekennzeichnet, daß** der Kartonzuschnitt aus einem streifenförmigen Zuschnitt (86-1 bis 86-4) geformt wird, der eine der Innenkontur der in Schalenform gebrachten Kunststoffolie (42) entsprechende Falzung hat und nach dem Falten durch Verbindung, insbesondere Verschweißung ausgewählter, sich in der gefalteten Endform überlappender Falzabschnitte (110; Ü) eine räumlich stabile, kragenartige Struktur mit ausschnittsweise offener Bodenfläche erhalten hat.

23. Verfahren nach Anspruch 21 oder 22, **dadurch gekennzeichnet, daß** der Kartonzuschnitt (52; 252; 352) in die in Schalenform gebrachte Kunststoffolie (42) eingesetzt wird, nachdem die ausgewählten, sich in der gefalteten Form überlappenden Falzabschnitte (110; Ü; 210) fest miteinander verbunden worden sind.

24. Verfahren nach einem der Ansprüche 18 bis 23, **dadurch gekennzeichnet, daß** der Schaleneinsatz bzw. der Kartonzuschnitt (52; 252; 352) zumindest im Bereich der Seitenwandungen (42-1) des Behälters mit der gegenüberliegenden Wand der in Schalenform gebrachten Kunststoffolie (20) verzahnt wird.

25. Verfahren nach einem der Ansprüche 18 bis 24, **dadurch gekennzeichnet, daß** die in Schalenform gebrachte Mulde (42) der Kunststoffolie (20) während des Einsetzens des Schaleneinsatzes bzw. des Kartonzuschnitts (52; 252; 352) durch eine Luftströmung (106) stabilisiert wird.

26. Verfahren nach Anspruch 25, **dadurch gekennzeichnet, daß** die Luftströmung (106) durch eine bodenseitige Öffnung (100) des Schaleneinsatzes bzw. des aus streifenförmigen Karton gewonnenen bzw. aufgerichteten Kartonzuschnitts (52) in das Innere der tiefgezogenen Mulde (42) gerichtet wird.

27. Vorrichtung zur zur Herstellung eines Lebensmittelbehälters, mit einer Formstation zur Ausbildung einer Mulde in einer der Formstation (30) zugeführten Kunststoffolie und einer einer Lebensmittel-Befüllungsstation (120) nachgeschalteten Versiegelungsstation (140), **dadurch gekennzeichnet, daß** der Lebensmittel-Befüllungsstation (120) eine Arbeitsstation (50) vorgeschaltet ist, in der in die Schale (42) vor der Befüllung ein die Kunststoffolie (20) zumindest im Bereich der Wandungen (42-1) und im Übergang zum Schalenboden (42-2) aussteifender Schaleneinsatz oder ein beidseitig kunststoffbeschichteter Kartonzuschnitt (52; 252; 352) eingesetzt wird, und der eingesetzte Schaleneinsatz bzw. Kartonzuschnitt (52) mit der Kunststoffolie (20) an ausgewählten Bereichen (118) derart fest verbunden, vorzugsweise thermisch unterstützt verbunden, wie z. B. thermoverschweißt wird, daß die Aussteifung zumindest die Wandung und einen Teilbereich des Schalenbodens erfaßt.

28. Vorrichtung nach Anspruch 27, **dadurch gekennzeichnet, daß** die Arbeitsstation (50) eine die wannenartig verformte Kunststoffolie (42, 20) formschlüssig aufnehmende, untere Negativform (54) und eine über dieser in fluchtende Gegenüberlage bringbare, obere Postiv-Form (66) aufweist, wobei der Schaleneinsatz bzw. der Kartonzuschnitt (52; 252; 352) im geschlossenen Zustand der Form flächig gegen die Kunststoffolie (42, 20) drückbar und mit dieser durch zumindest partielle Beheizung (112) der Negativform (54) fest verbindbar ist.

29. Vorrichtung nach Anspruch 27 oder 28, **dadurch gekennzeichnet, daß** in der oberen Positivform (66) ein Kanalsystem (104) ausgebildet ist, durch das bei Annäherung an die Negativform (54) ein die wannenförmig umgeformte Kunststoffolie (42) satabilisierender Fluidstrom (106) auf die Kunststoffolie (42) gerichtet werden kann.

30. Vorrichtung nach einem der Ansprüche 27 bis 29, **dadurch gekennzeichnet, daß** die beiden Formhälften (66, 54) der Arbeitsstation (50) vertikal bewegbar sind.

31. Vorrichtung nach einem der Ansprüche 27 bis 30, **dadurch gekennzeichnet, daß** die Positivform (66) als Transporteinrichtung (60, 62) für den Schaleneinsatz bzw. für den Kartonzuschnitt (52) ausgebildet ist.

32. Vorrichtung nach Anspruch 31, **dadurch gekennzeichnet, daß** die Transporteinrichtung (60, 62) zwischen der Arbeitsstation (50) und einer Faltstation (70) hin- und herbewegbar ist, in der der Kartonzuschnitt (52; 252; 352) aufgerichtet wird.

33. Vorrichtung nach Anspruch 32, **dadurch gekennzeichnet, daß** die Faltstation (70) eine Heizeinrichtung (84) zur Verschweißung von in der gefalteten bzw. aufgerichteten Endform überlappenden Falzabschnitten (110; Ü; 210) aufweist.

34. Vorrichtung nach einem der Ansprüche 31 bis 33, **dadurch gekennzeichnet, daß** die Positivform (66) im Bereich der der Muldenwandung (42-1) gegenüberliegenden Seitenflächen (98) eine Reihe von im wesentlichen leisten- bzw. rippenförmigen Kolben (90) aufnimmt, die sich im Parallelabstand zueinander im wesentlichen senkrecht zu den horizontalen Kanten der Positivform (66) erstrecken und mittels einer Druckfluidbetätigung (94) aus einer versenkten Lage in eine vorstehende Lage bringbar sind.

35. Vorrichtung nach Anspruch 34, **dadurch gekennzeichnet, daß** die leisten- bzw. rippenförmigen Kolben (90) im Schließzustand der aus Positivform (66) und Negativform (54) bestehenden Form entsprechenden Vertiefungen (116) in den Seitenwänden der Negativform (54) gegenüber liegen, in die hinein der Schaleneinsatz bzw. der Kartonzuschnitt (52; 252; 352) zusammen mit der eingeformten Kunststoffolie (20) verformbar ist.

36. Vorrichtung nach Anspruch 34 oder 35, **dadurch gekennzeichnet, daß** die rippenförmigen Kolben (90) federnd abgestützt sind.

37. Vorrichtung nach einem der Ansprüche 29 bis 36, **dadurch gekennzeichnet, daß** die Seitenwände (114) und die sich daran anschließenden Kantenbereiche der Negativform (54) mit einer Heizeinrichtung (112) ausgestattet sind.

38. Vorrichtung nach einem der Ansprüche 27 bis 38, **dadurch gekennzeichnet, daß** die Arbeitsstation (50) zugleich die Formstation der Kunststoffolie (20) ausbildet.

39. Vorrichtung nach einem der Ansprüche 27 bis 38, **dadurch gekennzeichnet, daß** die Formstation (30) ein Tiefzieh-Werkzeug (34) aufweist, in das die Kunststoff-folie (20) mit unter Druckunterstützung nach geeigneter Vorheizung einziehbar ist.

40. Vorrichtung nach einem der Ansprüche 27 bis 39, **dadurch gekennzeichnet, daß** jede Station der Vorrichtung so aufgebaut ist, daß jeweils in einem Arbeitsgang eine Gruppe von Behältern weiterverarbeitet, beschichtet bzw. fertiggestellt werden kann.

41. Vorrichtung nach einem der Ansprüche 27 bis 40, **dadurch gekennzeichnet, daß** die Behälter über die Kunststoffolie (20) zusammenhängend durch die Vorrichtung transportiert werden, und daß der Versiegelungsstation (130) eine Trenneinrichtung (150) nachgeschaltet ist, an der die einzelnen Behälter (156) vereinzelt werden.

42. Vorrichtung nach einem der Ansprüche 27 bis 41, **dadurch gekennzeichnet, daß** die Versiegelungsstation (130) eine beheizte Versiegelungsplatte (142) aufweist, deren Relief und/oder deren Heizeinrichtung (148) derart an die Gestalt der eingesetzten Schaleneinsätze bzw. Kartonzuschnitte (52; 252; 352) angepaßt ist, daß die Versiegelung zwischen der Kunststoffolie (20) und einer Deckfolie (132) umlaufend dicht durch die Schweißnaht außerhalb des Schaleneinsatzes bzw. des Kartonzuschnitts bewirkt wird.

43. Vorrichtung insbesondere nach einem der Ansprüche 27 bis 42, **dadurch gekennzeichnet, daß** die Formstation (430) und/oder die Arbeitsstation (450) jeweils austauschbare Module aufweisen.

44. Vorrichtung nach Anspruch 43, **dadurch gekennzeichnet, daß** der Modul (430) der Formstation im wesentlichen die Abmessungen der Heizeinheit einer Hartfolien-Verpackungsanlage hat.

45. Vorrichtung nach Anspruch 43 oder 44, **dadurch gekennzeichnet, daß** die Module im wesentlichen gleiche Abmessungen haben.

## Claims

1. A receptacle for packaging food, comprising a deep-drawn bowl having a thin-walled plastic soft foil system, which is not surface-stable in itself, and a cover welded therewith circumferentially on the upper side via a flange portion in the form of a plastic compound foil, **characterized in that** the soft foil system is a soft foil compound system which is fully stiffened at the inside in the area of the bowl wall, which preferably opens slightly conically toward the top, by
a) a dimensionally stable bowl insert containing cellulose or wood pulp
or
b) a cardboard blank (52) plastic-laminated on both sides and welded with the bowl (42) at least at discrete points (118), which cardboard blank is obtained from a blank (81-1 to 86-4; 152; 352) having a folding (80; 260; 280) adapted to the inner contour of the bowl (42) and has a spatially stable structure due to the welding of selected folding sections (110; Ü; 210) overlapping in the final folded shape,
wherein the stiffening comprises at least a partial area of the bottom of the bowl.

2. A receptacle according to claim 1, **characterized in that** the cardboard blank (52) is obtained from a strip-shaped blank (81-1 to 86-4) to which a spatially stable, collar-like structure has been imparted by the welding of selected folding sections (110; Ü; 210) overlapping in the final folded shape.

3. A receptacle according to claim 1, **characterized in that** the cardboard blank (252) or the bowl insert has a one-piece bottom (256).

4. A receptacle according to any one of the claims 1 to 3, **characterized in that** the soft-foil compound system (20) of the bowl (42) is constituted by a multi-layer compound foil (20) having an outer layer (20-1) capable of bearing mechanical load, an oxygen and CO2 barrier layer (20-2) positioned in the central portion and an inner sealing layer (20-3).

5. A receptacle according to claim 4, **characterized in that** the outer layer (20-1) is constituted by a PA synthetic, a pretreated, for example corona-treated polyethylene (PE) synthetic having a high melting point, a polyester synthetic or a polypropelene synthetic material.

6. A receptacle according to claim 4 or 5, **characterized in that** the barrier layer (20-2) is constituted by an ethylene vinyl alcohol (EVOH).

7. A receptacle according to any one of the claims 4 to 6, **characterized in that** the sealing layer (20-3) is constituted by a preferably peelable polyethylene (PE) synthetic material.

8. A receptacle according to any one of the claims 2 to 7, **characterized in that** the cardboard blank (52) or the bowl insert completely lines the bowl wall (42-1) and includes an inwardly bent bottom flange (102).

9. A receptacle according to claim 8, **characterized in that** the bottom flange (102) has a width (B102) which is between 5 and 40% of the width (W) of the receptacle.

10. A receptacle according to any one of the claims 1 to 9, **characterized in that** the cardboard blank (52) or the bowl insert has a circumferential outwardly bent edge flange (108; 108') at the upper side.

11. A receptacle according to claim 10, **characterized in that** the edge flange (108; 108') has a width (B108) of between 2 and 10 mm, preferably of 5 mm.

12. A receptacle according to any one of the claims 1 to 11, **characterized in that** the plastic coating (52-2) of the cardboard blank (52) is formed of a thermally weldable polyethylene (PE) synthetic material.

13. A receptacle according to any one of the claims 1 to 12, **characterized in that** the soft foil (20) has a thickness (D20) ranging from 150 to 200 um.

14. A receptacle according to any one of the claims 1 to 13, **characterized in that** the cardboard blank (52; 252; 352) or the bowl insert has a gsm substance ranging from 200 to 300 g/m2.

15. A receptacle according to any one of the claims 1 to 14, **characterized in that** the plastic coating (52-2) of the cardboard blank (52) has a thickness (D20) ranging from approximately 10 to 15 um.

16. A receptacle according to any one of the claims 1 to 15, **characterized in that** the cardboard blank (52; 252; 352) comprises a cardboard obtained from recycled waste products as base material (52-1).

17. A receptacle according to any one of the claims 1 to 16, **characterized in that** the plastic coating (52-2) of the cardboard blank (52; 252; 352) is constituted by a synthetic material, preferably on the basis of polyethylene without any residues, which can be stripped off the adjacent stiffening.

18. A receptacle according to any one of the claims 1 to 17, **characterized in that** additives such as, e.g., zirconium acetate, are added to the fiber mass of the bowl insert so as to improve the moisture stability.

19. A method of manufacturing a food receptacle in which a plastic foil is brought into bowl shape in a shaping means and the bowl is filled with food and then circumferentially connected gas-tight with an upper flange of the bowl, **characterized in that**,
a) prior to filling, an insert stiffening the plastic foil (20) at least in the area of the walls (42-1) and in the transition region to the bottom of the bowl (42-2) is inserted into the bowl (42) which consists of a deep-drawn thin-walled plastic soft foil system, the insert being either a dimensionally stable bowl insert containing cellulose or wood pulp or a cardboard blank (52; 252; 352) plastic-laminated on both sides, and
b) the inserted bowl insert or cardboard blank (52; 252; 352) is fixedly connected, preferably thermally supported and welded, with the plastic foil (20) in selected areas (118) so that the stiffening covers the wall and at least a partial area of the bottom of the bowl.

20. A method according to claim 19, **characterized in that** the bowl insert or the cardboard blank (52; 252; 352), resp., is inserted and is connected with the plastic foil (20) at the same working position (50), the bowl insert or the cardboard blank (52; 252; 352) being inserted into the plastic foil (42) brought into bowl shape preferably in the pre-formed or folded, i.e. erected state.

21. A method according to claim 20, **characterized in that** the cardboard blank (52; 252; 352) is formed of a blank (86-1 to 86-4; 252; 352) which has a folding corresponding to the inner contour of the plastic foil (42) brought into bowl shape and to which a spatially stable structure has been imparted after folding by the connection, particularly the welding of selected folding portions (110; Ü; 210) overlapping in the final folded shape.

22. A method according to claim 20, **characterized in that** the cardboard blank is formed of a strip-shaped blank (86-1 to 86-4) which has a folding corresponding to the inner contour of the plastic foil (42) brought into bowl shape and to which a spatially stable, collar-like structure having open cutouts in the bottom surface has been imparted after folding by the connection, particularly the welding of selected folding portions (110; Ü) overlapping in the final folded shape.

23. A method according to claim 21 or 22, **characterized in that** the cardboard blank (52; 252; 352) is inserted into the plastic foil (42) brought into bowl shape, after the selected folding portions (110; Ü; 210) overlapping in the folded shape have been fixedly connected to each other.

24. A method according to any one of the claims 18 to 23, **characterized in that** the bowl insert or the cardboard blank (52; 252; 352), resp., is indented with the opposite wall of the plastic foil (20) brought into bowl shape at least in the area of the side walls (42-1).

25. A method according to any one of the claims 18 to 24, **characterized in that** the trough (42) of the plastic foil (20) brought into bowl shape is stabilized by an airflow (106) during insertion of the bowl insert or the cardboard blank (52; 252; 352), respectively.

26. A method according to claim 25, **characterized in that** the air flow (106) is directed through a bottom-side orifice (100) of the bowl insert or the cardboard blank (52) obtained and erected from a strip-shaped cardboard into the inside of the deep-drawn trough (42).

27. An apparatus for manufacturing a food receptacle, comprising a shaping station for forming a trough in a plastic foil fed to the shaping station (30) and a sealing station (140) connected to a food filling station (120), **characterized in that** a working station (50) is disposed ahead of the food filling station (120), in which working station a bowl insert stiffening the plastic foil (20) at least in the area of the walls (42-1) and in the transition region to the bottom of the bowl (42-2) or a cardboard blank (52; 252; 352) plastic-laminated on both sides is inserted into the bowl (42) prior to filling, and in that the inserted bowl insert or cardboard blank (52), resp., is fixedly connected, preferably connected with the aid of heat, such as e.g. thermally welded, in selected portions (118) so that the stiffening covers at least the wall and a partial area of the bottom of the bowl.

28. An apparatus according to claim 27, **characterized in that** the working station (50) includes a lower negative mould (54) receiving the trough-shaped plastic foil (42, 20) with form-fit and an upper positive mould (66) which thereupon can be brought into an aligning opposed position, wherein the bowl insert or the cardboard blank (52; 252; 352), resp., is adapted to be pressed in the closed state of the mould fully against the plastic foil (42; 20) and to be fixedly connected therewith by an at least partial heating (112) of the negative mould (54).

29. An apparatus according to claim 27 or 28, **characterized in that** in the upper positive mould (66) a channel system (104) is formed through which, during approximation to the negative mould (54), a fluid stream (106) stabilizing the trough-like formed plastic foil (42) can be directed to the plastic foil (42).

30. An apparatus according to any one of the claims 27 to 29, **characterized in that** the two mould halves (66, 54) of the working station (50) are vertically movable.

31. An apparatus according to any one of the claims 27 to 30, **characterized in that** the positive mould (66) is designed as a transport means (60, 62) for the bowl insert or the cardboard blank (52), respectively.

32. An apparatus according to claim 31, **characterized in that** the transport means (60, 62) can be reciprocated between the working station (50) and a folding station (70) in which the cardboard blank (52; 252; 352) is erected.

33. An apparatus according to claim 32, **characterized in that** the folding station (70) includes a heating means (84) for welding folding portions (110; Ü; 210) which overlap in the folded and erected final form.

34. An apparatus according to any one of the claims 31 to 33, **characterized in that** in the area of the side faces (98) opposing the trough wall (42-1) the positive mould (66) receives a number of substantially ribbed plungers (90) which extend at a parallel distance from each other substantially vertically to the horizontal edges of the positive mould (66) and can be brought from an embedded position into a protruding position by actuating a pressure fluid.

35. An apparatus according to claim 34, **characterized in that** in the closed state of the mould consisting of the positive mould (66) and the negative mould (54) the ribbed plungers (90) are positioned opposite to corresponding recesses (116) in the side walls of the negative mould (54) into which the bowl insert or the cardboard blank (52; 252; 352), resp., can be formed together with the inserted plastic foil (20).

36. An apparatus according to claim 34 or 35, **characterized in that** the ribbed plungers (90) are resiliently supported.

37. An apparatus according to any one of the claims 29 to 36, **characterized in that** the side walls (114) and the adjacent edge areas of the negative mould (54) are equipped with a heating means (112).

38. An apparatus according to any one of the claims 27 to 38, **characterized in that** the working station (50) at the same time constitutes the forming station of the plastic foil (20).

39. An apparatus according to any one of the claims 27 to 38, **characterized in that** the forming station (30) includes a deep-drawing die (34) into which the plastic foil (20) can be drawn while being pressure-assisted after having been appropriately preheated.

40. An apparatus according to any one of the claims 27 to 39, **characterized in that** each station of the apparatus is designed so that in one operating cycle a group of receptacles can be further processed, coated and finished.

41. An apparatus according to any one of the claims 27 to 40, **characterized in that** the receptacles are conveyed through the apparatus connected via the plastic foil (20), and in that a separating means (150) for separating the individual receptacles (156) is connected to the sealing station (130).

42. An apparatus according to any one of the claims 27 to 41, **characterized in that** the sealing station (130) includes a heated sealing plate (142) the relief and/or the heating means (148) of which is adapted to the shape of the inserted bowl inserts or cardboard blanks (52; 252; 352), resp., such that the sealing between the plastic foil (20) and a cover foil (132) is effected in a circumferentially tight manner by the weld seam outside of the bowl insert or the cardboard blank, respectively.

43. An apparatus, in particular according to any one of the claims 27 to 42, **characterized in that** the forming station (430) and/or the working station (450) have exchangeable modules.

44. An apparatus according to claim 43, **characterized in that** the module (430) of the forming station substantially has the dimensions of the heating means of a hard foil packaging system.

45. An apparatus according to claim 43 or 44, **characterized in that** the modules have substantially equal dimensions.

## Revendications

1. Récipient pour emballer des vivres, comprenant une coupe embouti ayant un système de feuille douce en matière plastique à paroi mince qui n'est pas stable de soimeme, et une couverture en forme d'une feuille composite en matière plastique qui est soudée périphériquement avec ledit récipient à la surface supérieure par un segment de bride, **caractérisé en ce que** le système de feuille douce est un système composite de feuille douce, lequel est renforcé à toute la face interne dans la zone de la paroi de la coupe, laquelle est ouverte vers le haut de préférence en cône douce, par
a) un insert de la coupe indéformable comprenant une pâte méchanique ou de cellulose
ou
b) un coupon de carton (52) couchée sur les deux faces aux matières plastiques et soudée avec la coupe (42) au moins à des endroits discrets (118), laquelle est obtenue d'un coupon (81-1 à 86-4; 152; 352) comportant un pliage (80; 260; 280) adapté au contour intérieur de la coupe (42) et laquelle a une structure stable par le soudage des sections de pliage (110; Ü; 210) choisies chevauchant dans la forme finie pliée,
ledit renforcement couvrant au moins une zone partielle du fond de la coupe.

2. Récipient selon la revendication 1, caractérisé en ce que le coupon de carton (52) est obtenu d'un coupon (81-1 à 86-4) en forme de ruban, lequel est mis en une structure de colette spatialement stable par soudage des sections de pliage (110; Ü; 210) choisies chevauchant dans la forme finie pliée.

3. Récipient selon la revendication 1, caractérisé en ce que le coupon de carton (252) ou l'insert de la coupe présente un fond continu (256).

4. Récipient selon l'une quelconque des revendications 1 à 3, caractérisé en ce que le système composite de feuille douce (20) de la coupe (42) est constitué par une feuille composite (20) à plusieurs couches comportant une couche extérieure (20-1), qui peut porter des charges méchaniques, une couche d'arrêt d'oxygène et de CO2 (20-2) ainsi qu'une couche de scellement intérieure (20-3).

5. Récipient selon la revendication 4, caractérisé en ce que la couche extérieure (20-1) est constituée par une matière plastique en PA, une matière plastique en polyéthylène (PE) préconditionnée, par exemple traitée par effet corona, à point de fusion haut, une matière plastique en polyester ou une matière plastique en polypropylène.

6. Récipient selon la revendication 4 ou 5, caractérisé en ce que la couche d'arrêt (20-2) est constituée par un alcool de vinyle d'éthylène (EVOH).

7. Récipient selon l'une quelconque des revendications 4 à 6, caractérisé en ce que la couche de scellement (20-3) est constituée par une matière plastique en polyéthylène (PE) de préférence pelable.

8. Récipient selon l'une quelconque des revendications 2 à 7, caractérisé en ce que le coupon de carton (52) ou l'insert de la coupe revêt complètement la paroi de la coupe (42-1) et présente une bride de fond (102) repliée en dedans.

9. Récipient selon la revendication 8, caractérisé en ce que la bride de fond (102) a une largeur faisant entre 5 et 40 % de la largeur du récipient (W).

10. Récipient selon l'une quelconque des revendications 1 à 9, caractérisé en ce que le coupon de carton (52) ou l'insert de la coupe comprend à la face supérieure une bride marginale (108; 108') périphérique repliée à dehors.

11. Récipient selon la revendication 10, caractérisé en ce que la bride marginale (108; 108') a une largeur (B108) faisant entre 2 et 10 mm, de préférence 5 mm.

12. Récipient selon l'une quelconque des revendications 1 à 11, caractérisé en ce que le revêtement en matière plastique (52-2) du coupon de carton (52) est constitué par une matière plastique en polyéthylène (PE) qui est soudable thermiquement.

13. Récipient selon l'une quelconque des revendications 1 à 12, caractérisé en ce que la feuille douce (20) a une épaisseur (D20) faisant entre 150 et 200 um.

14. Récipient selon l'une quelconque des revendications 1 à 13, caractérisé en ce que le coupon de carton (52; 252; 352) ou l'insert de la coupe a un grammage entre 200 et 300 g/m2.

15. Récipient selon l'une quelconque des revendications 1 à 14, caractérisé en ce que la couche aux matières plastiques (52-2) du coupon de carton (52) a une épaisseur entre environ 10 et 15 um.

16. Récipient selon l'une quelconque des revendications 1 à 15, caractérisé en ce que le coupon de carton (52; 252; 352) comporte comme support (52-1) un carton obtenu des produits récuperés.

17. Récipient selon l'une quelconque des revendications 1 à 16, caractérisé en ce que la couche aux matières plastiques (52-2) du coupon de carton (52; 252; 352) est formée sans résidu d'une matière synthétique, de préférence sur la base de polyéthylène, laquelle est pelable du renforcement adjacent.

18. Récipient selon l'une quelconque des revendications 1 à 17, caractérisé en ce que des additifs, comme l'acétate de circonium, sont ajoutés à la masse des fibres de l'insert de la coupe pour améliorer la résistance à l'humidité.

19. Procédé pour fabriquer un récipient des vivres auquel une feuille en matière plastique est mise en forme de la coupe dans un moyen à mouler et la coupe est remplie des vivres et alors est jointe étanchement aux gaz par une feuille de scellement à la péripherie d'une bride supérieure de la coupe, le cas échéant après exécutant une étape de prodédé d'évacuation et/ou de traitement du gaz protecteur, **caractérisé en ce qu'**
a) un insert renforcant la feuille plastique (20) au moins dans la région des parois (42-1) et dans la zone de transition au fond de la coupe (42-2) est inséré dans la coupe (42) composé d'un système de feuille plastique douce embouti à paroi mince ou en forme d'un insert de la coupe indéformable comportant une pâte méchanique ou de cellulose ou en forme d'un coupon de carton (52; 252; 352) couché sur les deux faces aux matières plastiques, et que
b) l'insert de la coupe ou le coupon de carton (52; 252; 352) est fortement joint, de préférence par effet thermique, ou soudé à la feuille plastique (20) de manière que le paroi et au moins une partie du fond de la coupe sont renforcés.

20. Procédé selon la revendication 19, caractérisé en ce que l'insert de la coupe ou le coupon de carton (52; 252; 352) est inséré ainsi que relié à la feuille plastique (20) dans une seule et même position (50) de travail, l'insert de la coupe ou le coupon de carton (52; 252; 352) de préférence étant inséré en état préformé et plié, c'est à dire monté, dans la feuille plastique (42) mise en forme de la coupe.

21. Procédé selon la revendication 20, caractérisé en ce que le coupon de carton (52; 252; 352) est formé d'un coupon (86-1 à 86-4; 252; 352) lequel comporte un pliage correspondant au contour intérieur de la feuille plastique (42) mise en forme de coupe et est mise en une structure stable après le pliage par la jonction, notamment le soudage des sections repliées (110; Ü; 210) choisies lesquelles chevauchent dans la forme finie pliée.

22. Prodédé selon la revendication 20, caractérisé en ce que le coupon de carton est formé d'un coupon (86-1 à 86-4) en forme de ruban, lequel comporte un pliage correspondant au contour intérieur de la feuille plastique (42) mise en forme de coupe et est mise en une structure de collet stable comprenant au fond des tranches ouvertes après le pliage par la jonction, notamment le soudage des sections repliées (110; Ü) choisies lesquelles chevauchent dans la forme finie pliée.

23. Procédé selon la revendication 21 ou 22, caractérisé en ce que le coupon de carton (52; 252; 352) est inséré dans la feuille plastique (42) mise en forme de coupe, après que les sections repliées (110; Ü; 210) choisies, lesquelles chevauchent dans la forme finie pliée, ont été fortement jointes l'une à l'autre.

24. Procédé selon l'une quelconque des revendications 18 à 23, caractérisé en ce que l'insert de la coupe ou le coupon de carton (52; 252; 352) est endenté à la paroi opposée de la feuille plastique (20) mise en forme de coupe au moins dans la région des parois latérales (42-1).

25. Procédé selon l'une quelconque des revendications 18 à 24, caractérisé en ce que l'auge (42) mise en forme de coupe de la feuille plastique (20) est stabilisée par un courant d'air (106) pendant que l'insert de la coupe ou le coupon de carton (52; 252; 352) est inséré.

26. Procédé selon la revendication 25, caractérisé en ce que le courant d'air (106) est dirigé vers l'intérieur de l'auge (42) emboutie par un orifice (100) au fond de l'insert de la coupe ou de le coupon de carton (52) obtenu et monté d'un ruban de carton.

27. Dispositif à fabriquer un récipient de vivres, comportant un poste de moulage à former une auge dans une feuille plastique amenée au poste de moulage (30) ainsi qu'un poste de scellement (140) relié à un poste de remplissement des vivres (120), **caractérisé en ce que** devant le poste de remplissement des vivres (120) un poste de travail (50) est relié, dans lequel un insert de la coupe renforcant la feuille plastique (20) au moins dans la zone des parois (42-1) et dans la zone de transition au fond de la coupe (42-2) ou un coupon de carton (52; 252; 352) couché aux matières plastiques sur les deux faces est inséré dans la coupe (42) avant que celle-ci est remplie, et l'insert de la coupe ou le coupon de carton (52) est fortement joint, de préférence relié sous l'effet thermique, par exemple soudé thermiquement, à la feuille plastique (20) dans des zones (118) choisies de manière que le renforcement couvre au moins le paroi ainsi qu'une section du fond de la coupe.

28. Dispositif selon la revendication 27, caractérisé en ce que le poste de travail (50) comporte un moule négatif inférieur (54) recevrant à engagement positif la feuille plastique (42, 20) en forme d'auge et un moule positif supérieur (66) adapté à être mis en position opposée alignée au-dessus dudit moule négatif, l'insert de la coupe ou le coupon de carton (52;252; 352) étant adapté, lorsque le moule est fermé, à être pressé contre toute la surface de la feuille plastique (42, 20) et à être fortement relié à la feuille par le chauffage au moins partiel du moule négatif (54).

29. Dispositif selon la revendication 27 ou 28, caractérisé en ce que dans le moule positif supérieur (66) un système des conduits (104) est formé, à travers duquel, lors d'une approximation au moule négatif, un courant de fluid (106) stabilisant la feuille plastique (42) en forme d'auge peut etre dirigé vers la feuille plastique (42).

30. Dispositif selon l'une quelconque des revendications 27 à 29, caractérisé en ce que les deux demi-moules (66, 54) du poste de travail peuvent être mûs verticalement.

31. Dispositif selon l'une quelconque des revendications 27 à 30, caractérisé en ce que le moule positif (66) est formé comme moyen de transport (60, 62) pour l'insert de la coupe ou pour le coupon de carton (52).

32. Dispositif selon la revendication 31, caractérisé en ce que le moyen de transport (60, 62) peut aller et venir entre le poste de travail (50) et un poste de pliage (70) dans lequel le coupon de carton (52; 252; 352) est monté.

33. Dispositif selon la revendication 32, caractérisé en ce que le poste de pliage (70) comporte un moyen de chauffage (84) pour souder des sections repliées (110; Ü; 210) chevauchant en forme finie pliée et montée.

34. Dispositif selon l'une quelconque des revendications 31 à 33, caractérisé en ce que le moule positif (66) recoit dans la zone des faces latérales (98) opposées à la paroi (42-1) de l'auge une série des pistons (90) essentiellement en forme de nervure, lesquels s'étendent à distances parallèles en substance perpendiculaire sur les bords horizontals du moule positif (66) et sont adaptés à être mis d'une position noyée à une position saillante par commande d'un fluide sous pression (94).

35. Dispositif selon la revendication 34, caractérisé en ce que les pistons (90) en forme de nervure sont opposés, lorsque le moule composé du moule positif (66) et du moule négatif (54) est fermé, aux cavités (116) correspondants formés dans les parois latérales du moule négatif (54), dans lesquels l'insert de la coupe ou le coupon de carton (52; 252; 352) peut être deformé avec la feuille plastique (20) insérée.

36. Dispositif selon la revendication 34 ou 35, caractérisé en ce que les pistons (90) en forme de nervure sont appuyés d'une manière élastique.

37. Dispositif selon l'une quelconque des revendications 29 à 36, caractérisé en ce que les parois latérales (114) et les sections de bord adjacentes du moule négatif (54) sont munies d'un moyen de chauffage (112).

38. Dispositif selon l'une des revendications 27 à 37, caractérisé en ce que le poste de travail (50) en même temps constitue le poste de moulage de la feuille plastique (20).

39. Dispositif selon l'une des revendications 27 à 38, caractérisé en ce que le poste de moulage (30) comporte un outillage d'emboutissage profond (34), dans lequel la feuille plastique (20) peut être tirée après un préchauffage propre à l'aide de pression.

40. Dispositif selon l'une des revendications 27 à 39, caractérisé en ce que chaque poste du dispositif est constitué de facon qu' un groupe des récipients peut être transformé, couché et achevé en une seule opération.

41. Dispositif selon l'une des revendications 27 à 40, caractérisé en ce que les récipients sont transportés à travers le dispositif étant cohérents par la feuille plastique (20), et en ce que un moyen de séparation (150), auquel les récipients (156) individuels sont séparés, est lié en arrière du poste de scellement (130).

42. Dispositif selon l'une quelconque des revendications 27 à 41, caractérisé en ce que le poste de scellement (130) comporte une plaque à sceller (142) chauffée, dont le relief et/ou le moyen de chauffage (148) est adapté à la forme des inserts de la coupe ou des coupons de cartons (52; 252; 352) insérés de manière que le scellement entre la feuille plastique (20) et une feuille de recouvrement (132) est effectué hermétiquement à toute la périphérie par la soudure au dehors de l'insert de la coupe ou le coupon de carton.

43. Dispositif notamment selon l'une quelconque des revendications 27 à 42, caractérisé en ce que le poste de moulage (430) et/ou le poste de travail (450) comportent des modules interchangeables.

44. Dispositif selon la revendication 43, caractérisé en ce que le module (430) du poste de moulage en substance comporte les dimensions du moyen de chauffage d'un système d'emballage aux feuilles dures.

45. Dispositif selon la revendication 43 ou 44, caractérisé en ce que les modules ont en substance des dimensions pareilles.
